# EUROPÄISCHE PATENTSCHRIFT

(11) **EP 3 055 137 B1**
(45) Veröffentlichungstag und Bekanntmachung des Hinweises auf die Patenterteilung: **06.12.2017**
(21) Anmeldenummer: 14783595.3
(22) Anmeldetag: 08.10.2014
(51) Int. Cl.: B41J 2/01, B41J 3/407, B41J 3/54

(54) **TAKTWEISE ARBEITENDE DRUCKMASCHINE**
INTERMITTENTLY OPERATING PRINTING MACHINE
MACHINE D'IMPRESSION À FONCTIONNEMENT SYNCHRONISÉ

(30) Priorität: 08.10.2013 DE 102013111133; 18.06.2014 DE 102014108567
(43) Veröffentlichungstag der Anmeldung: 17.08.2016
(73) Patentinhaber: Till GmbH, 65779 Kelkheim (Taunus) (DE)
(72) Erfinder: TILL, Volker, 65719 Hofheim am Taunus (DE)
(74) Vertreter: Keil & Schaafhausen Patent- und Rechtsanwälte PartGmbB
(86) Internationale Anmeldenummer: PCT/EP2014/071552
(87) Internationale Veröffentlichungsnummer: WO 2015/052240

(56) Entgegenhaltungen:
- EP-A2- 1 225 053
- DE-A1-102013 208 065
- US-B1- 6 769 357

## Beschreibung

Die Erfindung betrifft eine taktweise arbeitende Druckmaschine zum Bedrucken dreidimensionaler Objekte mittels Tintenstrahldruck in mindestens einer Druckstation mit einem Transportsystem auf welchem mindestens eine antreibbare Aufnahme zum Halten eines dreidimensionalen Objekts angeordnet ist. Das Transportsystem der Druckmaschine kann vorzugsweise als Taktrad ausgebildet sein, welches taktweise verdreht wird. Grundsätzlich kann die Erfindung in ihrem Grundgedanken aber auch im Zusammenhang mit einem linearen Antrieb Transportsystem realisiert werden.

Die Druckmaschine weist mindestens einen feststehenden, d.h. mit dem Transportsystem nicht mitbewegten, Druckkopf für den insbesondere als Digitaldruck ausgeführten Tintenstrahldruck in der bzw. jeder Druckstation auf. Ferner ist eine Steuerung vorgesehen, welche dazu eingerichtet ist, mittels des Transportsystems die Aufnahme bzw. ggf. mehrere Aufnahmen derart in der Druckstation bzw. ggf. den mehreren Druckstationen zu positionieren, dass ein in der Aufnahme gehaltenes dreidimensionales Objekt vor dem Druckkopf gehalten ist, und ein vor dem Druckkopf zum Bedrucken gehaltenes dreidimensionales Objekt mittels der vorzugsweise einen Rotationsantrieb aufweisenden Aufnahme vor dem Druckkopf um eine Rotationsachse zu rotieren. Während dieser Rotation des dreidimensionalen Objekts erfolgt dann der von Steuerung in bekannter Weise angesteuerte Druck durch den Druckkopf bzw. die Druckköpfe.

Die Steuerung kann insbesondere eine Recheneinheit aufweisen, die in grundsätzlich bekannter weise durch Programmcodemittel (Software) dazu eingerichtet ist, die erfindungsgemäß vorgesehen Steuerungsschritte, die nachfolgend noch erläutert werden, in der Steuerung zu implementieren.

Erfindungsgemäß handelt es sich bei den zu bedruckenden dreidimensionalen Objekten insbesondere um Körper mit einer dreidimensionalen Form, welche ein Innenvolumen umschließen. Dazu zählen insbesondere Behälter wie Flaschen aus Kunststoff oder Glas bzw. Dosen. Vorzugsweise kann das Objekt ein um eine Achse zumindest in der Außenkontur rotationssymmetrischer Körper sein (zum Beispiel US 6769357 B1 und DE 10 2013 208065 A1). Unter einem zum Bedrucken vor dem Druckkopf gehaltenen Objekt versteht die Erfindung ein in einem für einen Tintenstrahldruck geeigneten Abstand angeordnetes Objekt. Der Abstand umfasst einen Bereich von 1mm bis zu vorzugsweise 5mm, höchstens aber bis zu maximal 20mm. Dies gilt insbesondere für den erfindungsgemäß besonders bevorzugten Fall, in dem die dreidimensionalen Objekte Flaschen oder Dosen sind.

Solche Druckmaschinen zum direkten Bedrucken von dreidimensionalen Objekten, wie z.B. Flaschen oder Dosen, sind bekannt, die mittels drop-on-demand-Technik die Oberflächen dreidimensionaler Objekte bedrucken. Zu diesem Typ Druckmaschine zählt auch die vorliegende Erfindung.

Diese bekannten Druckmaschinen bzw. Systeme sind für höhere Leistungen im Prinzip alle so aufgebaut, dass sie die Objekte in einer Transporteinrichtung bedrucken, deren Transportrichtung im Wesentlichen horizontal ausgerichtet ist, um Objekte von einem auch Eingabe genannten Zulauf bis zu einer auch Ausgabe genannten Abgabe zu bewegen. Bei Rundlaufsystemen heißt dies, dass die Drehachse solcher Druckmaschinen mit einem Taktrad senkrecht steht. Viele solcher Systeme arbeiten so, dass die Druckköpfe mit der auch Aufnahme genannten Objekthalterung bei dem Transport mitbewegt werden und der Druck während des Transports geschieht.

Es sind jedoch auch andere, als Taktsysteme bezeichnete Druckmaschinen bekannt, bei denen die Druckköpfe feststehen und die zu bedruckenden Objekte taktweise jeweils nacheinander unter oder vor die Druckköpfe gefahren und stationär auf Ihrer Oberfläche bedruckt werden, während das zu bedruckende Objekt z.B. durch Drehung bewegt wird und so vor einen Druckkopf rotiert. Üblicherweise weisen die Objekte im Bereich der zu bedruckenden Oberfläche eine zylindrische Form auf. Diese zylindrischen Objekte sind in den bekannten Druckmaschinen meist mit ihrer Symmetrieachse horizontal angeordnet, weil die Druckköpfe ursprünglich für den Flachdruck entwickelt wurden. Um diese horizontale Dreh- bzw. Symmetrieachse rotieren die zylindrischen Objekte unter dem Druckkopf, um ein Bild aufgetragen zu bekommen. Dies ist in Fig. 1 gezeigt, welche eine Druckmaschine 201 mit einem Taktrad 202 zeigt, an dessen Umfangsrand die dreidimensionalen Objekte 203 über eine nicht dargestellte Aufnahme horizontal gehalten sind, so dass die dreidimensionalen Objekte 203 unter ortsfest angeordneten Druckköpfen 204 rotieren können. Diese Druckköpfe 204 bilden jeweils eine Druckstation 205 der Druckmaschine 201. Das Taktrad 202 wird derart angesteuert, dass in einer Taktstellung des Taktrads 202 die Objekte 203 jeweils in den Druckstationen 205 angeordnet sind. Die nicht dargestellten Aufnahmen und die Druckköpfe 204 sind dafür in einer einander entsprechenden Teilung angeordnet. Dieses Prinzip gilt grundsätzlich auch für die Druckmaschinen gemäße der vorliegenden Erfindung.

Die bei einem Teil der Druckköpfe 204 durch Striche zwischen den Druckköpfen 204 und den Objekten 203 dargestellte Druckrichtung verläuft, wie bei Tintenstrahldruckern aus dem Flachdruck üblich, vertikal von oben nach unten, d.h. mit der Gravitation. Diese Anordnung wird häufig bei auch bei dem Bedrucken dreidimensionaler, insbesondere (im Druckbereich) zylindrischer Objekte, beibehalten.

Sollen nun bei einer solchen Druckmaschine z.B. zylindrische Objekte wie Flaschen oder Dosen durch Rotation der Objekte vor den Druckköpfen bedruckt werden, wobei das aufzudruckende Druckbild (in Richtung der Rotationsachse der Objekte) breiter ist als die Druckbreite eines Tintenstrahlkopfs (welche durch die lineare Anordnung der Druckdüsen in dem Druckkopf definiert ist), so müssen die zu bedruckenden Objekte und der Druckkopf relativ zueinander verfahren werden, um größere Druckbreiten zu erreichen.

Dies dauert aber länger als das Bedrucken durch Rotation einmal um die Symmetrieachse des Objekts, weil eine Rotation des Objekts in jeder Relativstellung von Objekt und Druckkopf erfolgen muss. Es wird daher versucht, durch Anordnung mehrerer Druckköpfe mehrere Teilstücke des Bildes gleichzeitig zu drucken. Da die Druckköpfe Befestigungen und Gehäuse brauchen, ist aber ein stoßfreies direktes Aneinandersetzen von zwei Druckköpfen nicht so möglich, dass das Bild nahtlos gedruckt werden kann. Es müssen also die Bilder entweder in zwei aufeinander nachfolgenden Druckstationen gedruckt werden, wobei in der Folgedruckstation dann der zweite Teil des Druckes des gewünschten Druckbildes erfolgt. Bei noch breiteren Druckbildern können in der ersten Station zwei voneinander im Abstand stehende Bildteile gedruckt werden. Der freie Zwischenraum zwischen diesen beiden Teilbildern der vorangegangenen Druckkopfanordnung wird dann entsprechend in der Folgedruckstation gedruckt. Grundsätzlich wäre es auch denkbar, die Druckköpfe versetzt zueinander in einer Druckstation anzuordnen, so wie es bei einem Flachdruck gemacht wird. Dabei müssen die versetzten Druckköpfe auf das Zentrum der Rotationsachse des Objekts ausgerichtet werden, um ein sauberes Druckbild zu erreichen.

Die vorbeschriebene Anordnung mehrerer Druckköpfe in einer Druckstation ist jedoch von Nachteil bei dem Bedrucken von bspw. runden bzw. zylindrischen dreidimensionalen Objekten. Wenn solche Objekte entlang einer Transportrichtung in der Druckmaschine bewegt werden, lassen sie keine anderen Teile der Druckmaschine in der Transportrichtung zu, es sei denn diese Teil oder die Objekte werden während des Vorbeitransports aus der Transportebene herausbewegt. Druckköpfe lassen sich aber nicht schnell beschleunigen oder bewegen, weil die sich darin befindende Tinte ansonsten aus den Druckdüsen herausgeschleudert wird und sich die wichtigen Druckverhältnisse innerhalb des Druckkopfes verändern.

Benötigt man für ein gewünschtes Druckbild also mehr als einen Druckkopf zum Bedrucken einer Oberfläche, so müssen diese Druckköpfe entweder oberhalb einer Transportstrecke oder unterhalb einer Transportstrecke angeordnet werden, weil der Druckkopf sehr nahe an der zu bedruckende Oberfläche sein muss. Theoretisch kann man die Transportbewegung der dreidimensionalen Objekte auch so gestalten, dass sie nicht nur in einer Ebene erfolgt, sondern das Objekt nach dem Taktschritt angehoben wird und an die Druckköpfe herangeführt wird, bzw. vor dem Weitertakt wieder abgesenkt wird. Dies hat nicht nur einen Zeitverlust für Anheben und Absenken zur Folge, sondern auch eine erheblich aufwendigere Mechanik und das Risiko, bei Bewegung in zwei Ebenen nicht genau den Punkt zu finden, dass für ein Pixel des Druckbildes Tropfen auf Tropfen gedruckt wird. Die Folge sind unscharfe, qualitativ nicht hochwertige Druckbilder.

Die Anordnung eines zweiten Druckkopfs unterhalb der Transportebene ist (in der Darstellung von Fig. 1) zwar theoretisch möglich. Praktisch besteht aber das Problem, dass herabfallende Schmutzpartikel und zerstäubte Tintenreste des oberhalb der Transportebene angeordneten Druckkopfs den unterhalb der Transportebene angeordneten Druckkopf sofort verschmutzen und dieser nach kürzester Zeit kein sauberes Druckbild mehr abgeben würde. Üblicherweise werden daher bei mehreren Farben bzw. breiterem Druckbild entsprechend mehr Stationen auf der Maschine vorgesehen, um die Druckköpfe nacheinander auf mehreren Stationen anordnen zu können.

Dies hat zwar einen geringeren mechanischen Aufwand in der Druckmaschine zur Folge, aber den entscheidenden Nachteil, dass das Druckbild nicht homogen ausfällt. Druckt man Bilder, die sich aus einzelnen Tropfen bspw. unterschiedlicher Farbe zusammensetzen, so fließen die Tropfen nach dem Aufprall auf der Oberfläche immer weiter auseinander. Man muss also den richtigen Zeitpunkt zwischen Auftrag und Pinnen oder Teilhärten der Tropfen (bspw. durch eine UV-Beleuchtung) finden, damit der gewollte Farbeindruck auf Grund der nach dem Zerfließen bedeckten Oberfläche immer gleich bleibt. Solche Pinningvorgänge werden in der Regel vor dem Takttransportschritt durchgeführt, weil der Transportschritt mit erheblicher Beschleunigung verbunden ist und die noch niedrigviskose wässrige Tinte dann durch die Trägheit der Tintenmasse sonst Tropfnasen bilden kann. Zumindest wird aber versucht, die notwendigen Takttransportschritte so weit wie möglich zu reduzieren. Man könnte zwar die jeweilige Farbschicht nacheinander in zwei Schritten sauber drucken und auch in zwei Stufen pinnen. Dabei wird aber übersehen, dass freiliegende Farbflächen mehrfach gepinnt werden. Die erste der in zwei Schritten aufgetragene Farbe wird zweimal, die zweite aber nur einmal gepinnt. Die Farbe ist also nicht mehr homogen gleich für den nachfolgenden Farbauftrag, sondern weist zwei verschiedene Eigenschaften durch die unterschiedliche Teilhärtung/das unterschiedliche Pinning auf. Diese äußern sich in Oberflächenspannung und Haftung der nachfolgenden Farbe.

Jede zusätzliche Aushärtung verändert die Oberflächenspannung einer Farbe und lässt anschließend beim Bedrucken mit weiteren Farben diese entweder zu hydrophil oder zu hydrophob werden. Der Tropfen der später aufzutragenden Farbe trifft also auf eine Oberfläche mit unterschiedlichen und nicht vorgesehenen Oberflächenspannungen und wird damit nicht so reproduzierbar aufgetragen, dass sich ein gutes Druckbild ergibt. Da UV-Farben durch Polymerisation aushärten, ist es wichtig, dass sie sich mit den darunter liegenden Farbschichten vernetzen. Dies ist nicht auseichend gewährleistet, wenn die darunter liegende Schicht durch zwei Härtevorgänge bereits zu weit polymerisiert ist. Dann sind die Farben nicht mehr vernetzt, sondern liegen nur aufeinander, was sich in reduzierter Farbhaftung bemerkbar macht

Aufgabe der vorliegenden Erfindung ist es daher, eine Druckmaschine der eingangs genannten Art vorzuschlagen, die bei breiteren Druckbildern und/oder mehrfarbigen Drucken ein qualitativ hochwertiges Druckbild ermöglicht. Unter breiteren Druckbildern werden dabei insbesondere Druckbilder verstanden, die sich nicht mit einem Druckkopf bei einem vor dem Druckkopf rotierenden Objekt in einem Druckschritt erzeugen lassen.

Diese Aufgabe wird erfindungsgemäß durch eine Druckmaschine mit den Merkmalen gemäß Anspruch 1 gelöst. Dabei ist insbesondere vorgesehen, dass die Druckmaschine in der mindestens einen Druckstation mindestens einen weiteren Druckkopf aufweist, welcher derart an einer anderen Stelle oder Seite bezogen auf die Rotationsachse des dreidimensionalen Objekts angeordnet ist, dass kein von diesem Druckkopf ausgehender Schmutz durch Gravitation auf irgendeinen anderen Druckkopf der Druckstation fallen kann. Mit anderen Worten sind die zwei oder mehreren Druckköpfe einer Druckstation der Druckmaschine in der durch die Gravitation definierten senkrechten Richtung nicht in Druckrichtung untereinander angeordnet, d.h. die Druckdüsen eines Druckkopfs weisen nicht senkrecht nach unten in Richtung eines anderen Druckkopfs der, insbesondere derselben, Druckstation, so dass kein Schmutz direkt von einem oberen Druckkopf in den Düsenbereich eines unteren Druckkopfs fällt. Von einem Druckkopf ausgehender Schmutz durch Gravitation sind insbesondere herabfallende Schmutzpartikel und zerstäubte Tintenreste.

Ferner ist der mindestens eine weitere Druckkopf derart angeordnet, dass er das dreidimensionale Objekt gleichzeitig zusammen mit dem anderen Druckkopf bzw. den anderen Druckköpfen der Druckstation bedrucken kann. Mit anderen Worten ist der mindestens eine weitere Druckkopf also derart angeordnet, dass das dreidimensionale Objekt während der Rotation vor dem anderen Druckkopf auch zum Bedrucken vor dem weiteren Druckkopf oder den mehreren weiteren Druckköpfen im Druckabstand gehalten ist, so dass die mehreren Druckköpfe (mindestens zwei) während der Rotation gleichzeitig drucken können.

Gemäß einem weiteren Merkmal der vorliegenden Erfindung ist vorgesehen, dass keiner der Druckköpfe in der durch Bewegung der Aufnahme mit einem in der Aufnahme gehaltenen dreidimensionalen Objekt mittels der Transporteinrichtung gebildeten Störkontur angeordnet ist. Dadurch kann das Transportsystem, das grundsätzlich als Taktrad, aber auch als Linearsystem ausgebildet sein kann, das dreidimensionale Objekt unmittelbar nach dem Bedrucken sowie ggf. Härten bzw. Pinnen, falls dies in der Druckstation unmittelbar möglich ist, in Transportrichtung bewegen, ohne dass es aufgrund von Störkonturen zu Kollisionen kommt oder das Objekt und/oder ein oder mehrere Druckköpfe aus einer Störkontur herausgefahren werden müssen.

Im Falle weiterer Druckköpfe, d.h. für eine Druckstation mit mehr als zwei Druckköpfen, gilt dies entsprechend für jeden Druckkopf der Druckstation.

Durch die erfindungsgemäß vorgeschlagene Anordnung mehrerer Druckköpfe außerhalb der durch den Transport des Objekts definierten Störkontur ist eine hohe Taktung der Druckmaschine möglich. Durch die Anordnung der Druckköpfe derart, dass innerhalb einer Druckstation durch Gravitation von einem (oberen) Druckkopf kein Schmutz auf einen (unteren) Druckkopf in dessen durch die Druckdüsen definierten Druckbereich fällt, können auch mehrere Druckköpfe zum Erzeugen breiterer und/oder mehrfarbiger Druckbilder gleichzeitig betrieben werden. Dies führt zu einem gleichmäßigeren Druckauftrag und verbesserter Druckqualität, ohne dass sich der Wartungsaufwand wegen möglicher Weise verschmutzter Druckköpfe erhöht. Bei mehreren Druckstationen in der Druckmaschine können die einzelnen Druckstationen durch bauliche Maßnahmen, wie bspw. Abschirmungen durch Platten oder Bleche, vor Schutz durch Gravitation aus anderen Druckstationen geschützt werden. Daher ist es erfindungsgemäß ausreichend, wenn die beschriebene Art der Anordnung der Druckköpfe jeweils separat für jede der mehreren Druckstationen gilt. Natürlich kann eine solche Anordnung besonders bevorzugt auch für Druckköpfe verschiedener Druckstationen gelten. In diesem Fall kann (ggf. zumindest teilweise) auf bauliche Abschirmungen zwischen verschiedenen Druckstationen verzichtet werden. Innerhalb einer Druckstation sind derartige Abschirmungen aus Platzgründen meist nicht möglich.

Gemäß einer Ausführungsform kann der Rotationsantrieb vorzugsweise keine Axialverstellung der Aufnahme in Richtung der Rotationsachse aufweisen, um das dreidimensionale Objekt in verschiedener Höhe von dem Druckkopf zu positionieren oder aus einer Transportstellung in eine Druckstellung vor dem Druckkopf zu bewegen. Eine axiale Justiermöglichkeit der Aufnahme ist damit nicht gemeint. Die Rotationsachse entspricht vorzugsweise der Symmetrieachse des rotationssymmetrischen, dreidimensionalen Objekts.

Eine besonders bevorzugte Ausführungsform der vorgeschlagenen, taktweise arbeitenden Druckmaschine kann vorsehen, dass die Druckköpfe entlang der Transportstrecke gegenüberliegend angeordnet sind. Dies bedeutet, dass die Druckköpfe einer Druckstation bzw. jeweils Paare von Druckköpfen einer Druckstation bezogen auf die entlang der Transportstrecke der Objekte definierte Transportrichtung einander gegenüberliegend angeordnet sind. In Transportrichtung gesehen sind jeweils zwei Druckköpfe also einander gegenüberliegend links und rechts bezogen auf die Transportrichtung angeordnet, um sicher außerhalb der Störkontur zu liegen. Erfindungsgemäß bevorzugt sind die Druckdüsen der Druckköpfe in ihrer Druckrichtung dabei aufeinander zu ausgerichtet, vorzugsweise derart, dass durch die Ausrichtung der Druckdüsen beider Druckköpfe eine gemeinsame Druckebene definiert wird. Es ist erfindungsgemäß besonders vorteilhaft, dass eine durch die Mitte zwischen den Druckdüsen in der Druckebene definierte Achse mit der Rotationsachse des dreidimensionalen Objekts beim Bedrucken zusammenfällt.

Gemäß einer bevorzugten Ausführungsform ist die Druckebene senkrecht zu einer Tangente der Bewegungsrichtung, d.h. bei einer linearen Bewegungsrichtung zu der Bewegungsrichtung, ausgerichtet. Hierdurch wird ein minimaler Abstand zwischen den einander gegenüberliegenden Druckköpfen erreicht, ohne dass diese Druckköpfe in die Störkontur der bewegten Aufnahme mit gehaltenem Objekt eingreifen. Der Abstand zwischen den Druckköpfen bzw. den Druckdüsen der Druckköpfe entspricht vorzugsweise genau dem Durchmesser des zu bedruckenden Objekt zuzüglich dem für das Bedrucken mittels Tintenstrahldruck zu jedem der beiden Druckköpfe benötigen Abstand, wie er eingangs bereits definiert wurde. Der Gesamtabstand berechnet sich also aus dem Durchmesser des Objekts zuzüglich zwei Mal dem Anstand zwischen einem Druckkopf und dem Objekt für das Bedrucken.

Sofern die Druckmaschinen mehrere Druckstationen oder eine Druckstation mehrere Druckköpfe aufweist, können die Druckköpfe im Rahmen des zuvor beschriebenen Merkmals auch paarweise derart angeordnet sein, dass jeweils verschiedene Druckkopfpaare in der Transportrichtung beabstandet voneinander angeordnet sind. Die Druckköpfe eines Druckkopfpaares sind jeweils in der beschriebenen Weise einander gegenüberliegend angeordnet. Diese Druckkopfpaare können in einer Druckstation oder auch in mehreren Druckstationen der Druckmaschine entlang der Transportrichtung angeordnet sein.

Gemäß einer besonders bevorzugten Ausführungsform sind die einander gegenüberliegend angeordneten Druckköpfe mittels eines Verstellmechanismus in Radialrichtung bezogen auf die Rotationsachse des Rotationsantriebs verschiebbar ausgebildet. Dadurch kann die Anordnung der Druckköpfe einfach an verschiedene Durchmesser der dreidimensionalen Objekte angepasst werden. Dabei kann der Verstellmechanismus derart ausgebildet sein, dass beide gegenüberliegenden Druckköpfe zugleich synchron in ihrem Abstand zu der Rotationsachse eingestellt werden, bspw. mittels einer gegenläufigen Linearverschiebung, die mittels eines Zahnradantriebs gleichzeitig betätigt wird. Eine gesonderte Verstellung ist auch denkbar.

Eine bevorzugte, konkrete Ausführungsform sieht vor, dass die Druckköpfe links und rechts bezogen auf die Transportrichtung der dreidimensionalen Objekte ortsfest neben dem Transportsystem angeordnet sind. Dies ist konstruktiv besonders einfach umzusetzen und erreicht die vorstehend bereits beschriebenen Vorteile.

Um eine größere Druckbreite des Druckbildes auf dem dreidimensionalen Objekt zu erreichen, können Druckköpfe einer Druckstation insbesondere links und rechts der Transportrichtung so angeordnet sein, dass in der einen Druckstation ein Druckbild auf dem dreidimensionalen Objekt erzeugbar ist, dessen Breite die Breite (bzw. Höhe) eines Druckkopfes übersteigt. Insbesondere sind die einander gegenüberliegenden Druckköpfe der Druckstation dazu in Richtung der Rotationsachse des Rotationsantriebs versetzt angeordnet. Durch die beiden Druckköpfe gemeinsam wird dadurch die Druckhöhe in Richtung der Rotationsachse vergrößert. Vorzugsweise sind die einander gegenüberliegenden Druckköpfe in diesem Fall derart versetzt, dass ihre durch die Druckdüsen definierten Druckbereiche überlappen. Eine Justage der Druckköpfe erfolgt dabei vorzugsweise dadurch, dass im Überlappungsbereich liegende Druckdüsen der einander gegenüberliegenden Druckköpfe bezogen auf die Axialrichtung der Rotationsachse jeweils in derselben Höhe angeordnet sind. Dies führt zu einem homogenen Druckbild, dessen in Axialrichtung der Rotationsachse liegende Höhe größer ist als die Höhe der Druckdüsen eines Druckkopfs.

Alternativ oder zusätzlich kann vorgesehen sein, dass in einer Druckstation mehrere Farben gleichzeitig druckbar sind bzw. gedruckt werden. Dazu weisen die verschiedenen Druckköpfe einer Druckstation vorzugsweise verschiedene Druckfarben auf. Wenn die Druckhöhe in Axialrichtung der Rotationsachse durch einen Druckkopf ausreichend ist, können die einander gegenüberliegenden Druckköpfe in derselben Axialhöhe montiert (und vorzugsweise so einjustiert) sein, dass die einander entsprechenden Druckdüsen der Druckköpfe in derselben Höhe angeordnet sind. Dann kann jeder Druckkopf eine Farbe mittels Tintenstrahldruck drucken.

Wenn, wie vorstehend beschrieben, Druckbilder mit einer Druckhöhe (Breite) in Axialrichtung erzeugt werden sollen, welche die Druckhöhe (Breite) eines Druckkopfs übersteigt, können auch zwei Druckköpfe in Axialrichtung der Rotationsachse untereinander angeordnet werden. Die diesen gegenüberliegend angeordneten Druckköpfe sind dann derart höhenversetzt angeordnet, dass einander gegenüberliegend jeweils ein Paar von Druckköpfen einer Farbe gebildet wird, deren Druckbereich in der beschriebenen Weise überlappt. Dadurch kann ein Druckbild mit zwei Farben durch jeweils rechts und links (bezogen auf die Transportrichtung) angeordnete Druckköpfe erzeugt werden.

Alternativ ist es auch denkbar, in einer Druckstation zwei Druckpositionen mit jeweils zwei einander gegenüberliegend angeordneten Druckköpfen vorzusehen und die Aufnahme für die Flasche axial verstellbar zwischen den beiden Druckpositionen auszubilden. Dazu ist die Aufnahme erfindungsgemäß so ausgebildet, dass diese den Durchmesser des dreidimensionalen Objekts in Radialrichtung bezogen auf die Rotationsachse nicht überschreitet. Damit ist eine Höhenverstellung der Aufnahme vor den Druckköpfen möglich, ohne dass die durch die Höhenverstellung erzeugte Störkontur mit den Druckköpfen der Druckstation in den verschiedenen Druckpositionen kollidiert. Allerdings dauert der Druckvorgang länger.

Erfindungsgemäß kann in einer Weiterbildung der vorgeschlagenen Druckmaschine vorgesehen sein, an jeder Druckstation des Transportsystems, insbesondere eines später noch genauer beschriebenen Taktrades, in Transportrichtung mehr als nur eine Aufnahme für die dreidimensionalen Objekte anzuordnen. Ferner sind entsprechend der Anzahl der Aufnahmen in der Druckstation mehrfach, vorzugsweise jeweils einander gegenüberliegend, Druckköpfe angeordnet. In jeder Druckstation sind damit jeweils rechts und links bezogen auf die Transportrichtung Druckköpfe entsprechend für die jeweiligen mehrfachen Aufnahmen für die dreidimensionalen Objekte angeordnet bzw. angebracht. Dadurch kann die Anzahl der in jedem Taktschritt des Transportsystems bedruckbaren dreidimensionalen Objekte vergrößert werden.

Erfindungsgemäß werden in dieser Ausführungsform zur Leistungssteigerung der taktweise arbeitenden Druckmaschine die Zahl der Aufnahmen für dreidimensionale Objekte an jeder Druckposition also erhöht. Mit anderen Worten wird also nicht eine Aufnahme vor einem Satz bzw. Paar einander gegenüberliegender Druckköpfe positioniert, sondern mehrere, vorzugsweise drei bis vier Aufnahmen bilden jeweils eine Druckstation, in der jeweils die entsprechend gleiche Anzahl Druckkopfanordnungen links und rechts des zu bedruckenden dreidimensionalen Objekts taktweise positioniert werden. Dies ist sowohl bei linearen Transportsystemen als auch bei durch Takträdern gebildeten Transportsystemen möglich. Letztere können eine horizontale Achse (Welle) mit einem senkrecht stehenden Taktrad oder eine senkrechte Achse (Welle) mit einem horizontalen Taktrad und darauf stehenden Objektaufnahmen aufweisen. Diese Ausführungsformen werden später noch genauer beschrieben. Die dreidimensionalen Objekte werden auf jeweils in einer Station (ähnlich einer Druckstation), vorzugsweise derselben Station, abgegeben oder eingelegt.

Erfindungsgemäß kann die Aufnahme für die dreidimensionalen Objekte eine bspw. als Drehteller ausgebildete Halterung mit einem Drehantrieb (Motor) zur Drehung um die Rotationsachse und der Halterung gegenüberliegend ein Zentrierelement aufweisen, wobei die dreidimensionalen Objekte durch die Halterung und das Zentrierelement beidseitig gelagert und gehalten werden bzw. werden können. Vorzugsweise kann das Zentrierelement so ausgeführt sein, dass es sich bei einem Bewegen des Transportsystem, bspw. des Taktrads, und dem Drehen des dreidimensionalen Objekts innerhalb der Störkontur befindet. Dazu kann das Zentrierelement zum axialen Angreifen und Halten drehbar an einem auch als Verstellmechanismus bezeichneten Bügel gehalten sein, welcher das Zentrierelement axial verstellbar hält, wobei dieser Bügel (Verstellmechanismus) in Transportrichtung vor oder hinter dem dreidimensionalen Objekt angeordnet ist. Dadurch ist der das Zentrierelement führende Bügel innerhalb der durch die Aufnahme mit dem Objekt bei einer Bewegung in Transportrichtung gebildeten Störkontur angeordnet.

Auch wenn die zuvor beschriebenen Merkmale grundsätzlich auch bei einem linearen Transportsystem realisiert sein könnten, bezieht sich eine besonders bevorzugte Ausführungsform der Erfindung auf eine taktweise arbeitende Druckmaschine, bei der das Transportsystem ein als Taktrad bezeichnetes Rad ist, welches taktweise gedreht wird und an welchem die mindestens eine Aufnahme für das dreidimensionale Objekt festgelegt ist. Ein solches Taktrad ist eine besonders bevorzugte Ausführungsform, die bei begrenztem Platz eine hohe Rate an zu bedruckenden Objekten erreicht.

Erfindungsgemäß werden dafür zwei prinzipielle Lösungen vorgeschlagen.

Eine erste Ausführungsform mit Taktrad sieht vor, dass die Achse des Taktrads im Wesentlichen vertikal ausgeführt ist. In diesem Fall ist das Taktrad also horizontal (bezogen auf die Gravitation) ausgerichtet. Bei einer solchen Anordnung wird es erfindungsgemäß bevorzugt, dass die Aufnahme mit der Rotationsachse in Axialrichtung zu der Achse des Taktrades angeordnet ist. In dieser Anordnung können die einander gegenüberliegenden Druckköpfe dann erfindungsgemäß so ausgerichtet sein, dass die Druckrichtung der Druckköpfe senkrecht bezogen auf Transportrichtung und horizontal bezogen auf die Gravitation ausgebildet sind. Diese Anordnung reduziert Verschmutzungen auf dem jeweils anderen Druckkopf bzw. den jeweils anderen Druckköpfen.

In dieser Anordnung eines sich um eine senkrechte (vertikale) Achse taktweise drehenden Taktrads sind die Aufnahmen (Objekthalter) für dreidimensionale Objekte, wie z.B. Behälter, Flaschen oder Dosen, also senkrecht auf dem Taktrad angeordnet. Die Druckköpfe befinden sich ortsfest, also nicht mitbewegend, sowohl außerhalb der Störkontur der dreidimensionalen Objekte, wie z.B. Behälter, Flaschen oder Dosen, als auch innerhalb der Störkontur. Dies ist so zu verstehen, dass die Störkontur einen Kreisring bildet, in welcher die Druckköpfe nicht angeordnet sind. Ein Paar sich einander gegenüberliegend angeordneter Druckköpfe weist dann innerhalb des Kreisring ("innerhalb der in sich geschlossenen Störkontur") einen Druckkopf und außerhalb des Kreisrings ("außerhalb der in sich geschlossenen Störkontur") einen Druckkopf auf. Die Aufnahmen (Objekthalter) sind selbst mit einem Motor als Drehantrieb, vorzugsweise einem Servoantrieb und Encoder, ausgerüstet und können die dreidimensionalen Objekte während des Stillstands des Taktrades vor den Druckköpfen zum Bedrucken drehen.

In einer solchen Druckmaschine mit horizontal angeordnetem Taktrad stehen alle Druckköpfe senkrecht (bezogen auf die Graviation) und können so nicht verschmutzt werden. Kein Druckkopf liegt in dieser Anordnung in Druckrichtung unter einem anderen Druckkopf einer Druckstation.

Neu und erfindungsgemäß ist es, die Druckköpfe sowohl innen als auch außen bezogen auf die in sich geschlossene Störkontur anzuordnen, und zwar so, dass sie jeweils gleichen Abstand von der zu bedruckenden Oberfläche haben, wobei sie vorzugsweise auch in der Höhe so zueinander versetzt sind, dass eine vollständige, gleichzeitige, pixelgenaue Bedruckung ohne Freiflächen über eine Höhe erfolgen kann, die der Summe der Druckbreite (Druckhöhe) eines einzelnen Druckkopfes entspricht. Vorzugsweise sollen alle Druckköpfe in Richtung des Zentrums des Taktrades, d.h. radial bezogen auf das Taktrad, beweglich angeordnet sein, damit sie entsprechend auf den jeweiligen Durchmesser des zu bedruckenden dreidimensionalen Objekts angepasst werden können. Die Druckköpfe werden bei Bedruckung von mehreren Objekten gleichen Durchmessers nicht mehr bewegt, und die Objekte können, ohne dass die Druckköpfe eine Störkontur für die Bewegung des Objekts bilden, durch das Taktrad weiterbewegt werden.

Die andere, bevorzugte Variante sieht vor, dass die Achse des Taktrades im Wesentlichen horizontal ausgeführt ist. Hierdurch wird eine besonders bevorzugte Anordnung erreicht, in der das Taktrad senkrecht steht und die besonders raumsparend ist, weil der Stellraum für das Taktrad nicht den gesamten Durchmesser des Taktrades benötigt, der sich in die Höhenrichtung des Raums ausdehnt. Bei in Radialrichtung eines solchen Taktrades angeordneten Aufnahmen und dreidimensionalen Objekten, bei der die Rotationsachse der Aufnahmen in Radialrichtung des Taktrades angeordnet sind, beschreiben die Aufnahmen mit den dreidimensionalen Objekte also einen Kreisring um die Achse des Transportsystems. Die einander gegenüberliegenden Druckköpfe sind dann erfindungsgemäß so ausgerichtet, dass die Druckrichtung der Druckköpfe senkrecht bezogen auf Transportrichtung und horizontal bezogen auf die Gravitation ausgebildet sind. Diese Anordnung ist konstruktiv einfach zu handhaben und reduziert Verschmutzungen auf den Druckköpfen.

In dieser Anordnung eines sich um eine horizontale Achse taktweise drehenden Taktrads können die Aufnahmen (Objekthalter) für dreidimensionale Objekte also vorzugsweise radial an dem Taktrad ausgebildet sein. Auf dem als Scheibe ausgebildeten Taktrad sind die Aufnahmen (Objekthalter) für die dreidimensionalen Objekte radial, also speichenförmig nach außen, angeordnet. Auch hier sollen die Aufnahmen um ihre eigene Achse drehbar sein und vorzugsweise von einem Servomotor angetrieben werden und mit vorzugsweise einem Encoder versehen sein, der das Triggersignal für das Auslösen eines Druckpunktes bzw. Drucksignals angibt. Dies kann die erfindungsgemäß vorgeschlagene Steuerung entsprechend bei jeder beschriebenen Ausführungsform durchführen.

Dreht sich das senkrecht stehende Taktrad, so ergibt sich für die Anordnung von Druckköpfen eine Störkontur links und rechts neben der eindimensionalen Fortbewegung des zu bedruckenden Objekts. Beide Druckköpfe, links und rechts der Störkontur, sind nicht durch herabfallende Schmutzpartikel betroffen.

Damit wird erfindungsgemäß erstmals ermöglicht, mehrere Druckköpfe links und/oder rechts so anzuordnen, das mehrere Druckköpfe gleichzeitig das Objekt entweder mit mehreren Farben überlappend bedrucken oder bei versetzter Anordnung ein in sich geschlossenes Druckbild so in einer Druckstation erzeugen, dass es breiter als die Druckbreite eines einzelnen Druckkopfes ist, ohne dass die Nachteile eines unterschiedlichen Verlaufens der Drucktinte wegen Druck auf unterschiedlichen Druckstationen oder unterschiedliche Oberflächenspannungen wegen Zwischenhärtungen ergeben. Auch Druckfehler wegen sich durch Gravitation auf den Druckköpfen absetzender Verschmutzung können nicht auftreten.

Diese senkrechte Anordnung des Taktrades kann sehr leicht auf die unterschiedlichen Durchmesser eines zu bedruckenden zylindrischen 3D Objekts, wie z.B. Flaschen oder Dosen, eingestellt werden, da alle Druckköpfe aller Druckstationen links und rechts angeordnet sind. Erfindungsgemäß sollen alle links liegenden Druckköpfe vorzugsweise auf einer gemeinsame Scheibe montiert sein, die vorzugsweise auf der horizontalen Achse des Taktrads gelagert und in Achsrichtung verschiebbar ausgeführt ist. Alle rechts liegenden Druckköpfe sollen entsprechend auf einer vorzugsweise spiegelbildlich ausgeführten gemeinsamen Scheibe montiert und ebenfalls in Achsrichtung verschiebbar sein. Werden nun dreidimensionale Objekte mit größeren Durchmessern bedruckt, so können durch Verschieben der linken Scheibe nach links und Verschieben der rechten Scheibe nach rechts sehr einfach alle Druckköpfe gleichzeitig auf das zu bedruckende Objekt bzw. dessen Objektdurchmesser eingestellt werden.

Erfindungsgemäß kann weiterhin das Objekt durch ein die Funktion eines Gegenhalters erfüllenden Zentrierelements zentrierbar und haltbar sein, das ausschließlich innerhalb der Störkontur aufgebaut ist und somit nicht in Kollision mit den neben der Störkontur angeordneten Druckköpfen kommen kann.

Erfindungsgemäß wird in einer bevorzugten Ausführungsform vorgeschlagen, die Bedruckung auf einem Takrad durchzuführen, das sich um eine horizontale Achse dreht. In diesem Fall kann jede Aufnahme des dreidimensionalen Objekts an dem Taktrad drehbar um eine Achse gehalten sein, welche parallel zu der Achse des Taktrades verläuft. Damit kann die Rotationsachse der Aufnahme für jede Drehstellung des Taktrades gleich ausgerichtet werden. Bei einer gewünschten Ausrichtung der Rotationsachse in Gravitationsrichtung, d.h. einer senkrechten Ausrichtung der Rotationsachse, kann dies erfindungsgemäß dadurch erreicht werden, dass die Achse zum Halten der Aufnahme über dem Schwerpunkt der Aufnahme angeordnet und die Achsrichtung der Rotationsachse schneidend angeordnet ist. Dann richtet sich die Aufnahme schon allein durch die Gravitation immer so aus, dass die Aufnahme senkrecht ausgerichtet ist. Ggf. kann die Achslagerung der Aufnahme an dem Taktrad gedämpft sein, um ein Schwingen um die Achse zu vermeiden.

Erfindungsgemäß kann anstelle der zuvor erwähnten freien, d.h. nicht angertrieben, Achslagerung eine durch die Steuerung angetriebene Achslagerung, bspw. mittels eines motorischen Antriebs, vorsehen sein, welche dazu eingerichtet ist, die jeweils getaktete Drehung des Taktrades durch eine gegenläufige Drehung auszugleichen. Da die getaktete Drehung des Taktrades bekannt ist, kann dies durch eine gesteuerte Drehung der Achslagerung erfolgen. Alternativ oder zusätzlich können auch Sensoren, wie Drehstellungssensoren, Gravitationssensoren oder dgl., als zur Steuerung oder Regelung der Drehung der Achslager verwendet werden.

In diesem Fall sind auf dem Taktradad also Aufnahmen (Objekthalterungen) für die dreidimensionalen Objekte bspw. regelmäßig am Umfangsrand des Taktrads angeordnet. Das Taktrad taktet intermittierend der Teilung der Aufnahmen entsprechend um seine Achse.

Jede Aufnahme für ein dreidimensionales Objekt kann dieses, wie bereits im Zusammenhang mit den anderen Ausführungsformen beschrieben, um seine eigene Achse drehen bzw. rotieren lassen. Der Antrieb (Motor) für diese Drehbewegung um die Rotationsachse kann erfindungsgemäß entweder für alle Aufnahmen gemeinsam über eine Verzahnung oder dgl. oder alternativ durch einen geeigneten Antrieb (Motor) an jeder Aufnahme separat erfolgen. Jedem Antrieb (Motor), also auch alternativ dem gemeinsamen, ist ein Encoder zugeordnet, mit dem jede Position während der Drehung des dreidimensionalen Objekts absolut bekannt ist und die dazu dient, ein Druckstartsignal auszulösen.

Erfindungsgemäß ist weiter bevorzugt, dass die Aufnahmen so am Taktrad befestigt sind, dass sie während der Drehung des Taktrades selbst gegenläufig so gedreht werden, dass die dreidimensionalen Objekte immer in der gleichen Achsausrichtung, also z.B. alle immer waagrecht oder alle immer senkrecht, zueinander stehen (Paternosterprinzip). Weiterhin kann erfindungsgemäß vorgeschlagen werden, dass die Achse der dreidimensionalen Objekte sowie eine die Druckdüsen enthaltenden Platte des bzw. eines Druckkopfs im Prinzip senkrecht oder waagrecht zur Achse des Taktrads und im Prinzip parallel zum Taktrad ausgerichtet sind.

Neben dem Taktrad sind ortsfest Druckköpfe angeordnet, und das Taktrad taktet von Druckstation zu Druckstation. Es verharrt an der Druckstation für die Dauer der jeweiligen Behandlungszeit, die im Prinzip der Rotationszeit des dreidimensionalen Objekts vor dem Druckkopf bzw. den Druckköpfen entspricht. Die Druckköpfe sind dabei so ausgerichtet, dass sie nicht senkrecht nach unten (in Gravitationsrichtung), sondern bevorzugt horizontal die Tropfen aussenden (Druckrichtung). Dabei werden erfindungsgemäß mehrere Druckköpfe pro Druckstation so angeordnet, dass sie nicht in dem Bewegungsbereich des getaktet gedrehten Traktrads mit den Aufnahmen und den darin gehaltenen Objekten liegen (Störkontur).

Eine einfache Eingabe und/oder Ausgabe von zu bedruckenden dreidimensionalen Objekten in das Taktrad oder aus dem Taktrad kann erfindungsgemäß über einen im Wesentlichen senkrecht zu dem Taktrad stehenden Eingabestern bzw. Ausgabestern erfolgen. Dies stellt eine konstruktiv und vom Ablauf her einfache Ein- und Ausgabe von zu bedruckenden Objekten in die bzw. aus der Druckmaschine dar.

Alternativ kann die Ausgabe von dreidimensionalen Objekten aus dem Taktrad durch Öffnen der Aufnahme und Herabfallen der dreidimensionalen Objekte durch Gravitation erfolgen. Die bedruckten Objekte können dann in einem Sammelbehälter aufgefangen und ggf. von dort weiter transportiert werden. Eine solche Ausgabe erfordert keinen nennenswerten konstruktiven Aufwand und ist besonders einfach zu handhaben.

Weitere Vorteile, Merkmale und Anwendungsmöglichkeiten der vorliegenden Erfindung ergeben sich auch aus der nachfolgenden Beschreibung verschiedener Ausführungsbeispiele und der Zeichnungen. Dabei bilden alle beschriebenen und/oder bildlich dargestellten Merkmale für sich oder in beliebiger Kombination den Gegenstand der vorliegenden Erfindung, auch unabhängig von ihrer Zusammenfassung in den Ansprüchen oder deren Rückbezügen.

Es zeigen:
- Fig. 1: eine dreidimensionale Ansicht einer taktweise arbeitenden Druckmaschine zum Bedrucken dreidimensionaler Objekte gemäß dem Stand der Technik;
- Fig. 2: eine taktweise arbeitende Druckmaschine gemäß einer ersten Ausführungsform der vorliegenden Erfindung in der Seitenansicht;
- Fig. 3: die Druckmaschine gemäß Fig. 2 in einer Aufsicht von oben;
- Fig. 4: eine taktweise arbeitende Druckmaschine gemäß einer zweiten Ausführungsform der vorliegenden Erfindung in der Seitenansicht;
- Fig. 5: die Druckmaschine gemäß Fig. 4 in einer um 90° gedrehten Seitenansicht;
- Fig. 6: eine Variante Druckmaschine gemäß den Fig. 4 und 5 in einer mit Fig. 5 vergleichbaren Seitenansicht;
- Fig. 7: eine Variante der taktweise arbeitenden Druckmaschine gemäß den Fig. 4 und 5 in einer mit Fig. 5 vergleichbaren Seitenansicht;
- Fig. 8: ein System zur Eingabe dreidimensionaler Objekte in eine Druckmaschine gemäß Fig. 7;
- Fig. 9: eine Aufsicht auf ein System gemäß Fig. 8 in einer Aufsicht von oben;
- Fig. 10: eine taktweise arbeitende Druckmaschine gemäß einer weiteren Ausführungsform der vorliegenden Erfindung in einer mit Fig. 5 vergleichbaren Seitenansicht;
- Fig. 11: die Druckmaschine gemäß Fig. 10 in um 90° gedrehten Seitenansicht.

Anders als bei der in Fig. 1 dargestellten Druckmaschine 201 aus dem Stand der Technik, die bereits in der Beschreibungseinleitung ausführlich beschrieben wurde, zeigt eine taktweise arbeitende Druckmaschine 1 gemäß Fig. 2 zum Bedrucken dreidimensionaler Objekte 2, die als Transportsystem 3 für die dreidimensionalen Objekte 2 ein Taktrad 4 aufweist, das um eine senkrecht auf dem Boden aufstehende Achse 5 drehbar ist. Entsprechend handelt es sich bei dieser Ausführungsform um eine Druckmaschine 1 mit einer im Wesentlichen vertikal ausgeführten Achse 5 des Taktrads 4.

Im Bereich des äußeren Umfangs des Taktrades 4 sind verteilt um den Umfangsrand mehrere antreibbare Aufnahmen 6 jeweils zum Halten eines dreidimensionalen Objektes 2 angeordnet. Die Aufnahme 6 weist eine Halterung 7 auf, die in Form eines Drehtellers ausgebildet ist, der um seine Rotationsachse 8 durch einen Motor 9 (im Sinne eines Drehantriebs) antreibbar ist. Auf die Halterung 7 (Teller) ist das dreidimensionale Objekt 2 aufsetzbar. Auf der der Halterung 7 (Teller) entgegengesetzten Seite weist die Aufnahme 6 ein Zentrierelement 9 auf, welches ebenfalls um die Rotationsachse 8 drehbar gelagert ist und das dreidimensionale Objekt 2 in der Aufnahme 6 zentrierend hält, indem es das dreidimensionale Objekt 2 gegen die Halterung 7 drückt. Durch eine Rotation der Halterung 7 (Teller) dreht sich das dreidimensionale Objekt 2 zusammen mit dem Zentrierelement 9 um die Rotationsachse 8.

Die Druckmaschine 1 weist ferner feststehende, d.h. mit dem Transportsystem 3 nicht mitbewegte Druckköpfe 10 für den Tintenstrahldruck auf. Die Druckköpfe 10 bilden eine Druckstation 11, in welcher ein auf der Aufnahme 6 gehaltenes und vor den Druckköpfen 10 rotierendes Objekt bedruckt wird.

In der Darstellung gemäß Fig. 2 sind zwei solcher Druckstationen 11 dargestellt. Weitere um den Umfangsrand des Taktrades 4 angeordnete Druckstationen 11 sind in Fig. 2 der Übersichtlichkeit halber nicht dargestellt. Deren Anordnung gemäß einer bevorzugten Ausführungsform kann Fig. 3 entnommen werden.

Ferner weist die Druckmaschine 1 eine nicht dargestellte Steuerung auf, die dazu eingerichtet ist, die Aufnahmen 6 mittels des Transportsystems 7 derart in den Druckstationen 11 zu positionieren, dass ein in der Aufnahme 6 gehaltenes Objekt 2 vor den Druckköpfen 10 gehalten ist. In dieser Stellung ist die Steuerung weiter dazu eingerichtet, die Aufnahmen 6 durch den Motor M um die Rotationsachse 8 zu rotieren, so dass das vor den Druckköpfen zum Bedrucken gehaltene dreidimensionale Objekt 2 vor dem Druckkopf mit um die Rotationsachse rotiert. Während der Rotation des Objektes 2 wird durch die Druckköpfe 10 Tinte auf die Oberfläche des Objekts 2 entsprechend der Drehstellung des Objekts 2 vor den Druckköpfen 10 gedruckt, um das Bild zu erzeugen. Dabei können die Druckköpfe 10 einer Druckstation 11 bspw. verschiedene Farben aufweise, um einen mehrfarbigen Druck auf dem dreidimensionalen Objekt 2 zu erzeugen. Eine entsprechende Funktion der Steuerung ist in allen beschriebenen Ausführungsformen vorgesehen.

Die beiden Druckköpfe 10 einer Druckstation 11 sind einander gegenüberliegend in Radialrichtung des Taktrades 4 angeordnet, wobei die Druckrichtung der beiden Druckköpfe 10 aufeinander zu ausgerichtet ist. Dies ist in Fig. 2 durch die horizontalen Striche zwischen den Druckköpfen 10 und dem dreidimensionalen Objekt 2 angedeutet. Der erste der beiden Druckköpfe 10 befindet sich in einem radialen Bereich zwischen der Achse 5 des Taktrades 4 und dem Objekt 2. Der andere der beiden Druckköpfe der Druckstation 11 befindet sich in Radialrichtung außerhalb des Bereichs zwischen der Achse 5 des Taktrades und dem dreidimensionalen Objekt 2. Damit ist jeder der beiden Druckköpfe 10 an einer anderen Stelle bzw. Seite bezogen auf die Rotationsachse 8 des dreidimensionalen Objekts 2 derart angeordnet, dass kein von einem Druckkopf 10 ausgehender Schmutz, bspw. in Form von an der Druckdüse getrockneter Tinte, durch Gravitation auf den anderen Druckkopf 10 der Druckstation 11 fallen kann.

Ferner ist jeder Druckkopf 10 so angeordnet, dass beide Druckköpfe 10 das dreidimensionale Objekt 2 gleichzeitig bedrucken kann, d.h. jeweils zusammen mit dem anderen Druckkopf 10 der Druckstation 11, weil die durch den einen Druckkopf 10 ausgespritzte Tinte aufgrund des zwischen den beiden Druckköpfen 10 angeordneten Objekts 2 nicht direkt auf den anderen Druckkopf 10 gelangt und diesen verschmutzt. Ferner sind die Druckköpfe 10 so angeordnet, dass keiner der Druckköpfe 10 in der durch die Bewegung der Aufnahme 6 mit dem in der Aufnahme 6 gehaltenen dreidimensionalen Objekt 2 mittels des Taktrades 4 der Transporteinrichtung 3 gebildeten Störkontur angeordnet ist. In der Darstellung gemäß Fig. 2 bewegt sich eines der beiden Objekte 2 aus der Bildebene hinaus, während sich das andere der beiden dargestellten Objekte 2 in die Bildebene hineinbewegt. Die durch die Aufnahme 6 mit den Objekten 2 gebildete Störkontur entspricht also einem Hohlzylinder bzw. Kreisring um die Rotationsachse 5. Dieser ist in Fig. 3 schematisch durch den äußeren Umfangsrand des Taktrades 4 und den gestrichelten Kreis 12 dargestellt. Zwischen dem gestrichelten Kreis 12 und dem Außenumfang des Taktrades 4 liegt also die kreisringförmige Störkontur 13. Die Druckköpfe 10 jeder der Druckstationen 11 sind außerhalb dieser Störkontur 13 angeordnet. Bezogen auf die Bewegungsrichtung der dreidimensionalen Objekte 2 tangential entlang der Mitte der Störkontur 13 befinden sich die Druckköpfe 10 der Druckstationen 11 also rechts und links bezogen auf die Bewegungsrichtung der Objekte 2. Diese Richtung wird auch als Transportrichtung bezeichnet.

Damit kann das Transportsystem 3 mit dem Taktrad 4 weitergedreht werden, ohne dass die Druckköpfe 10 der Druckstationen bewegt werden müssen, um der Aufnahme 6 und/oder dem darin gehaltenen Objekt 2 auszuweichen. Entsprechendes gilt für alle beschriebenen Ausführungsformen.

Gleichwohl ist es vorteilhaft, die Druckköpfe 10 in Radialrichtung des Taktrades 4 beweglich zu gestalten, so dass der Druckabstand der Druckköpfe 10 zu den dreidimensionalen Objekten 2 eingestellt und der Abstand der Druckköpfe 10 bei Objekten 2 mit größerem Durchmesser entsprechend angepasst werden kann. Dies ist durch die Doppelpfeile in den Fig. 2 und 3 angedeutet.

Aus Fig. 3 ist ersichtlich, dass die Aufnahmen 6 äquidistant, d.h. mit gleichem Bogenmaß, um den Umfangsrand des Taktrades 4 verteilt angeordnet sind. Bis auf zwei Aufnahmen 6 ist für jede Aufnahme 6 eine Druckstation 11 mit zwei Druckköpfen 10 vorgesehen. Bei den insgesamt dargestellten acht Aufnahmen 6 können in jeder Taktposition also sechs dreidimensionale Objekte 2 gleichzeitig bedruckt werden. Die beiden nicht mit Druckköpfen 10 versehenen Aufnahmen 6 stellen dabei die Positionen zur Eingabe bzw. Ausgabe der dreidimensionalen Objekte 2 auf das Taktrad 4 bzw. die Aufnahme 6 der Druckmaschine 1 dar.

In den Fig. 4 und 5 ist eine zweite Ausführungsform einer erfindungsgemäßen Druckmaschine 51 zum Bedrucken zweidimensionaler Objekte 52 dargestellt, die grundsätzlich ähnlich wie die zuvor beschriebene Druckmaschine 1 aufgebaut ist und auch als taktweise arbeitende Druckmaschine ausgebildet ist.

Die Druckmaschine 51 weist als Transportsystem 53 ein Taktrad 54 auf, das um eine horizontal gelagerte Achse 55 gedreht werden kann. Am Umfangsrand des Taktrads 54 ist eine Aufnahme 56 zum Halten des dreidimensionalen Objekts 52 vorgesehen, die eine als Teller ausgebildete Halterung 57 aufweist, die über eine Rotationachse 58 mittels eines Elektromotors M rotiert werden kann. Auf die Halterung 57 (Teller) ist das dreidimensionale Objekt 52 aufgenommen und gegenüber der Halterung 57 über ein Zentrierelement 59 auf der Halterung 57 fixiert. Der Aufbau und die Funktionsweise der Aufnahme 56 entspricht also der der Aufnahme 6 (vgl. Fig. 2 und 3), die bereits ausführlich beschrieben wurde, so dass an dieser Stelle auf einer weitere Beschreibung verzichtet werden kann.

Die Ausrichtung der Aufnahme 56 unterscheidet sich aber von der Ausrichtung der Aufnahme 6. Die Aufnahme 56 ist derart an dem Taktrad 54 festgelegt, dass die Rotationsachse 58 der Aufnahme 56 radial zu dem Taktrad 54 verläuft und senkrecht auf der horizontal ausgerichteten Achse 55 des Taktrads 54 steht, wobei die Aufnahme 56 mit der Halterung 57 und dem Zentrierelement 59 radial über den Außenumfang des Taktrades 54 vorsteht.

Ähnlich zu der vorherigen Ausführungsform gemäß den Fig. 2 und 3 sind Druckköpfe 60 derart um den Umfangsrand des in der Aufnahme 56 rotierbaren, dreidimensionalen Objekts 52 angeordnet, dass die an den Druckköpfen 60 vorbei rotierende Oberfläche des dreidimensionalen Objekts 52 bedruckt werden kann, wenn das Taktrad 54 in einer Druckposition steht, in welcher das in der Aufnahme 56 aufgenommene Objekt 52 mit dem gewünschtem Druckabstand vor den Druckköpfen 60 positioniert ist und vor diesen rotiert.

Die feststehenden Druckköpfe 60 der Druckmaschine 51 bilden jeweils die Druckstationen 61 der Druckmaschine 51.

Ähnlich wie bei der zuvor beschriebenen Ausführungsform der Druckmaschine 1 sind die Druckköpfe 60 einander gegenüberliegend bezogen auf die Bewegungsrichtung der dreidimensionalen Objekte 52 in den Aufnahmen 56 des Taktrads 54 rechts und links der Bewegungsrichtung derart angeordnet, dass ein in der Druckstation 61 vor den Druckköpfen 60 angeordnetes Objekt 52 gleichzeitig durch alle vier Druckköpfe 60 der einen Druckstation 61 bedruckt werden kann. Die Druckrichtung der Druckköpfe 60 ist wieder horizontal ausgerichtet, so dass durch Gravitation kein Druckkopf 60 in Druckrichtung unterhalb eines anderen Druckkopfes 60 in einer Druckstation 61 angeordnet ist. Hierdurch wird eine Verschmutzung der Druckköpfe 60 durch Sprühnebel oder von den Druckdüsen eines Druckkopfes 60 abfallende Tintenablagerungen verhindert.

In dem in Fig. 4 dargestellten Beispiel weist die Druckmaschine 51 insgesamt vier Druckköpfe auf, von denen jeweils zwei einander gegenüberliegend angeordnet sind, wobei die sich gegenüberliegenden Druckköpfe 60 bezogen auf die Axialrichtung der Rotationsachse 58 in unterschiedlicher Höhe angeordnet sind, so dass sich die Druckbereiche der gegenüberliegenden Druckköpfe 60 überlappen. Hierdurch wird es möglich, durch die beiden einander gegenüberliegenden Druckköpfe 60 Bilder auf das dreidimensionale Objekt 52 aufzudrucken, die in ihrer Druckhöhe größer sind als die Länge eines Druckkopfes 60 in Axialrichtung der Rotationsachse 58. Die in Axialrichtung untereinander angeordneten Druckköpfe 60, welche jeweils eine in der Darstellung gemäß Fig. 4 horizontale Druckrichtung bezogen auf die Gravitation aufweisen, können unterschiedliche Farben aufweisen. Um die unterschiedlichen Farben ansprechen zu können, kann bspw. die Aufnahme 56 gemäß Fig. 4 in Axialrichtung höhenverstellbar ausgebildet sein, so dass nacheinander beide Druckhöhen bedruckt werden können. Alternativ können die Druckköpfe, anders als in der skizzenhaften Darstellung gemäß Fig. 4 suggeriert, auch derart angeordnet sein, dass alle vier Druckköpfe einen gemeinsamen überlappenden Bereich aufweisen, in dem ein zweifarbiger Druck in einer Höhe der Aufnahme in Axialrichtung möglich ist.

Die Druckköpfe 60 jeder der Druckstationen 61 sind an zwei einander gegenüberliegenden Druckkopfhaltern 64 festgelegt, die jeweils in Transportrichtung der dreidimensionalen Objekte 52 gesehen rechts und links des Taktrades 54 mit den Aufnahmen 56 angeordnet sind, so dass die Druckköpfe 60 jeweils im Druckabstand zu den in den Aufnahmen 56 aufgenommenen Objekten 52 gehalten sind. Diese Druckkopfhalter 64 sind als Scheiben ausgebildet, die parallel zu dem Taktrad 54 angeordnet sind und axial entlang der Achse 55 des Taktrads 54 verschiebbar sind, um den Abstand der Druckköpfe 60 zu dem dreidimensionalen Objekt 53 in der Aufnahme 56 einzustellen. Durch axiales Verschieben der beiden Druckkopfhalter 64 lässt sich die Druckstation auch auf das Drucken von dreidimensionalen Objekten 52 mit unterschiedlichem Durchmesser einstellen.

Wie Fig. 4 zu entnehmen, bewegen sich die dargestellten dreidimensionalen Objekte 52 bei einer Drehung des Taktrades 54 um die Achse 55 des Taktrades 54 aus der Bildebene heraus bzw. in diese hinein. Dadurch ergibt sich eine Störkontur der Aufnahmen 56 mit den darin aufgenommenen dreidimensionalen Objekten 52 derart, dass die dargestellten Druckköpfe 60 außerhalb dieser Störkontur, nämlich bezogen auf die Bewegungsrichtung der dreidimensionalen Objekte 52 rechts und links der Störkontur, angeordnet sind. Dazu ist auch die Halterung (Verstellmechanismus) der Zentrierung 59 derart im Bereich der Störkontur des dreidimensionalen Objekts 52 aufgenommen, dass die Zentrierung 59 einschließlich der Halterung (Verstellmechanismus) nicht über die Störkontur der Halterung 57 und des dreidimensionalen Objekts 52 vorsteht. Dies ist aus der um 90° gedrehten Seitenansicht der Druckmaschine 51 in Fig. 5 erischtlich, in der die Druckstationen 61 mit den Druckköpfen 60 der Übersichtlichkeit halber nicht dargestellt sind. Diese liegen in der Darstellung gemäß Fig. 5 oberhalb und unterhalb der Zeichenebene.

Die Teller bzw. Halterungen 57 der Aufnahme 56 werden direkt über einen Axialmotor M als Drehantrieb an der Rotationsachse 58 angetrieben. Die Zentrierelements 59 sind drehbar in einem Gestänge 62 gelagert, das in Richtung der Rotationsachse 58 axial verstellbar an dem Taktrad 54 gehalten ist (Verstellmechanismus bzw. Halterung des Zentrierelements 59).

Fig. 6 zeigt schematisch eine Variante als Druckmaschine 71, welche grundsätzlich genauso aufgebaut ist, wie die zuvor beschriebene Druckmaschine 51. Die Druckmaschine 71 weist jedoch an jeder Druckstation 81 drei im Wesentlichen parallel angeordnete Aufnahmen 76 zum Halten eines dreidimensionalen Objekts auf, die grundsätzlich genauso aufgebaut sind, wie jede der Aufnahmen 56 der Druckmaschine 51. Entsprechend weist jede Druckstation 81 für jede Aufnahme 76 einander gegenüberliegend angeordnete Druckköpfe auf, die jeweils eine in der Druckstation 81 aufgenommenes Objekt 2 wie zuvor mit Bezug auf die Druckmaschine 51 beschrieben, bedrucken können. Diese Druckköpfe sind in Fig. 6 jedoch nicht dargestellt. Durch diese Art der Anordnung wird bei gleichem Takt des Taktrades die Anzahl der bedruckbaren Objekte 2 erhöht.

In Fig. 7 ist eine weitere Druckmaschine 91 entsprechend einer vierten Ausführungsform der Erfindung schematisch gezeigt, die in der Grundanordnung ähnlich wie die Druckmaschine gemäß den Fig. 4 und 5 mit einem senkrecht stehendes Taktrad 94 ausgebildet ist. Das Taktrad 94 der Druckmaschine 91 ist in Fig. 8 und 9 dargestellt.

In Fig. 7 ist der Druckkopfhalter 104 dargestellt, der jeweils zwei Druckköpfe 100 derart einander gegenüberliegend aufweist, dass zwischen den gegenüberliegenden Druckköpfen 100 auf dem Druckkopfhalter 104 die dreidimensionalen Objekte 92, wie in Fig. 9 ersichtlich, durchgeführt bzw. zum Bedrucken in der Aufnahme 96 rotierend vor den Druckköpfen 100 gehalten werden. Im Zentrum der den Druckkopfhalter 104 bildenden Scheibe ist ein Durchgang zur Lagerung auf der Achse 95 des Taktrads 94 vorgesehen.

Die Besonderheit der Druckmaschine 91 liegt in einer Ausnehmung 105 des Druckkopfhalters 104 im Bereich der Eingabe 106 des dreidimensionalen Objekts 92 und der Ausgabe 107 des dreidimensionalen Objekts 92. Diese Ausnehmung 105 erlaubt, wie nachfolgend anhand der Fig. 8 und 9 erläutert, eine einfache Eingabe dreidimensionaler Objekte in die Druckmaschine 91. Dies ist in Fig. 8 in der Seitenansicht dargestellt, welche das in Fig. 7 nicht dargestellte Taktrad 94 mit einer Aufnahme 96 zum Halten des dreidimensionalen Objekts 92 im Bereich der Eingabe 106 darstellt. In der Ausgabe 107 sowie an den Druckstationen 101 sind die Aufnahmen 96 der Übersichtlichkeit halber jeweils nicht darstellte. In der Bildebene vor und hinter dem Taktrad 94 befindet sich auf der Achse 95 des Taktrades koaxial gelagert jeweils der Druckkopfhalter 104 mit den Druckköpfen 100 im Bereich der Druckstationen 101 und der Aussparung 105 im Bereich der Eingabe 106 und der Ausgabe 107 des dreidimensionalen Objekts 92. Diese Anordnung ist Fig. 9 zu entnehmen. In Fig. 8 sind die Druckkopfhalter 104 mit den daran festgelegten Teilen jeweils nicht dargestellt.

Die Aufnahme 96 ist an dem Taktrad 94 vergleichbar angeordnet wie die Aufnahme 56 an dem Taktrad 54 gemäß der in den Fig. 5 und 6 dargestellten Ausführungsform. Diese weist in vergleichbarer Weise eine als Teller 97 ausgebildete Halterung für das dreidimensionale Objekt 92 auf, wobei die Halterung 97 über eine Rotationsachse 98 durch einen Motor M (Drehantrieb) um die Rotationsachse 98 gedreht werden kann. Gegenüber der als Teller ausgebildeten Halterung 97 ist ein Zentrierelement 99 vorgesehen, welches über ein Gestänge in Richtung der Rotationsachse 98 verstellt werden kann.

Im Bereich der Eingabe 106 ist zur Eingabe der dreidimensionalen Objekte 92 ein als rotierendes Rad ausgebildeter Eingabestern 109 vorgesehen, der im Wesentlichen senkrecht zu dem Taktrad 94 ausgerichtet ist. In der dargestellten Ausführungsform der Druckmaschine 91 steht das Taktrad 94 (bezogen auf die Richtung der Gravitation) senkrecht. Mit anderen Worten ist die Rotationsachse 98 horizontal angeordnet. Entsprechend ist der senkrecht dazu ausgerichtete Eingabestern 108 waagerecht bzw. horizontal (bezogen auf die Richtung der Gravitation) ausgerichtet und weist eine senkrechte Sternachse 109 auf, die den Eingabestern 108 auf dem Boden trägt.

Die Höhe des Eingabesterns 108 ist so eingestellt, dass ein in einer Objektlagerung 110 des Eingabesterns 108 gehaltenes Objekts 92 sich gerade in der Höhe befindet, in welcher sich eine Aufnahme 96 des Taktrades 94 in der Position der Eingabe 6 befindet, so dass das dreidimensionale Objekt 92 durch den Eingabestern 108zwischen der als Teller ausgebildeten Halterung 97 und dem Zentrierelement 99 positionierbar ist. In dieser Position kann das Zentrierelement 99 das dreidimensionale Objekt 92 umfassen und durch eine axiale Bewegung in Richtung der Rotationsachse 98 gegen die Halterung 97 (Teller) der Aufnahme 96 drücken. Hierdurch wird das dreidimensionale Objekt 92 auf das Taktrad 94 der Druckmaschine 91 eingegeben.

Wie Fig. 9 zu entnehmen, sind mehrere Objektlagerungen 110 über den Umfangsrand des Eingabesterns 109 verteilt angeordnet, wobei die Anordnung und Teilung der Objektlagerungen 110 von dem Fachmann entsprechend dem Bedarf angepasst werden kann.

Die Aufgabe auf den Eingabestern 108 kann bspw. von einem Lineartransporteur 111 durch eine geeignete, an sich bekannte Aufgabeeinrichtung 112 erfolgen, die in Fig. 8 der Einfachheit halber als Pfeil dargestellt ist. Fig. 9 zeigt die Druckmaschine 91 in einer Aufsicht von oben mit dem Lineartransporteur 111, dem Eingabestern 108, sowie zwei Aufnahmen 96 zum Halten des dreidimensionalen Objekts 92, wobei eine der Aufnahmen 96 in der Eingabe 106 des dreidimensionalen Objekts 92 angeordnet ist und sich die andere Aufnahme 96 in einer Druckstation 101 befindet. Im Bereich der Eingabe 106 ist zu erkennen, dass durch die Ausnehmung 105 des Druckkopfhalters 104 (bzw. der auf beiden Seiten des Taktrads 94 angeordneten Druckkopfhalter 102) das Taktrad 94 mit der Aufnahme 96 seitlich in Richtung des Eingabesterns 108 vorsteht, so dass der Eingabestern 108 nicht mit den Druckkopfhaltern 104 kollidiert.

Die Ausgabe 107 der dreidimensionalen Objekte 92 kann prinzipiell über einen dem Eingabestern 108 vergleichbar ausgebildeten Ausgabestern vorgenommen werden.

Eine alternative Möglichkeit sieht im Bereich der Ausgabe 107 des dreidimensionalen Objektes 92 vor, dass in der Ausgabe 107 das Zentrierelement 99 der Aufnahme 96 von der Halterung 97 (Teller) wegbewegt wird, so dass das Objekts 92 aufgrund der Gravitation aus der Aufnahme 96 herausfällt und in einem geeigneten Behälter oder einer geeigneten Führung nach dem Bedrucken gesammelt wird. Dies ist in den Fig. 7 bis 9 nicht dargestellt.

Fig. 10 und 11 zeigen eine weitere Ausführungsform einer erfindungsgemäßen Druckmaschine 151 mit einem senkrecht stehenden Taktrad 154 als Transportsystem 153. Die Achse 155 des Taktrads 154 ist also auch in dieser Ausführungsform der Druckmaschine 151 horizontal angeordnet.

Am Umfangsrand des Taktrades 154 sind vorzugsweise äquidistant Aufnahmen 156 zum Halten jeweils eines dreidimensionalen Objekts 152 ausgebildet, wie Fig. 10 veranschaulicht. Jede Aufnahme 156 weist eine Bügelaufnahme als Halterung 157 für das dreidimensionale Objekt auf, das bspw. in diese Bügelaufnahme (Halterung 157) eingehängt werden kann. Über eine Rotationsachse 158 ist die Bügelaufnahme (Halterung 157) mit einem Motor M zum Antrieb der Rotationsachse 158 verbunden.

Ergänzend kann ähnlich wie in den anderen bereits beschriebenen Aufnahmen ein in den Fig. 10 und 11 nicht dargestelltes Zentrierelement vorgesehen sein, welches am gegenüberliegenden Ende bezogen auf die Bügelaufnahme 157 an dem Objekt 152 angreift und dieses zentrierend hält.

Die Aufnahme 156 kann in einer abweichenden Ausführungsform, welche nicht dargestellt ist, auch genauso ausgebildet sein, wie dies in Bezug auf die Aufnahmen 56, 76 und 96 der vorherigen Ausführungsformen bereits beschrieben ist.

Durch den Motor M kann ein in der Aufnahme 156 aufgenommenes Objekt 152 um die Rotationsachse 158 drehen. Dabei wird es in einer Druckstation 161 bedruckt, während das Objekt 152 vor einander gegenüberliegenden Druckköpfen 160 rotiert. Die in der Darstellung gemäß Fig. 11 beiden Druckköpfe 160 der Druckstation 161 sind, wie auch bei allen anderen Ausführungsformen der erfindungsgemäßen Druckmaschine, so angeordnet, dass sie außerhalb der durch die Aufnahme 156 und das in der Aufnahme 156 aufgenommene Objekt 152 gebildeten Störkontur liegen, die sich ergibt, wenn das Taktrad 154 um die Achse 155 dreht.

Anstelle von Druckköpfen 160 können in bestimmten Druckstationen 161 auch eine UV-Lampe 168 zum Trocknen des durch die Druckköpfe 160 erzeugten Aufdrucks auf dem Objekt 152 vorgesehen sein. Das Objekt wird ähnlich wie vor einem Druckkopf 160 zur Trocknung des Aufdrucks bzw. zum Aushärten der Tinte vor der UV-Lampe 168 in der Aufnahme 156 gedreht.

Die Druckköpfe 160 sowie die ggf. vorhandene UV-Lampe 168 sind ähnlich wie bei den vorherigen Ausführungsformen der Druckmaschinen ortsfest an einem Druckkopfhalter 164 festgelegt, d.h. sie rotieren nicht mit dem Taktrad 154 mit. In dem dargestellten Beispiel gemäß Fig. 11 dient der Druckkopfhalter 164 gleichzeitig als Halter für die Achse 155 des Taktrads. An einem dem Druckkopfhalter 164 gegenüberliegenden Halter 165 ist das gegenüberliegende Ende der Achse 155 des Taktrads 154 gehalten.

Wie Fig. 10 zu entnehmen, sind die Aufnahmen 156 der dreidimensionalen Objekte 152 an allen Druckstationen 161 sowie der Eingabe 166 des dreidimensionalen Objekts 152 und der Ausgabe 167 des dreidimensionalen Objekts 152 in ihrer Achsausrichtung der Rotationsachse 158 immer gleich ausgerichtet. In dem dargestellten Beispiel ist die Rotationsachse 158 in Gravitationsrichtung ausgerichtet, so dass die Druckköpfe 160 der Druckstation 161 das dreidimensionale Objekt 152 von der Seite (horizontal) bedrucken. Hierdurch wird eine Verschmutzung der jeweils anderen Druckköpfe 160 einer Druckstation in der beschriebenen Weise vermieden.

Dazu ist jede Aufnahme 156 des dreidimensionalen Objekts 152 an dem Taktrad 154 drehbar um eine Achse 169 gehalten, welche parallel zu der Achse 155 des Taktrades 154 verläuft. Damit kann die Rotationsachse 158 der Aufnahme 156 für jede Drehstellung des Taktrades 154 (insbesondere jede getaktete Position des Taktrades 154) gleich ausgerichtet sein. Dies ermöglicht auch die Eingabe und Ausgabe der Objekte 152 mittels einfacher Lineartransporteure 171.

Die Aufnahmen 156 sind über die Achse 159 so an dem Taktrad 154 gehalten, dass sie während der Drehung des Taktrades 154 selbst gegenläufig so gedreht werden, dass die Rotationsachse 158 der Aufnahmen 156 immer in der gleichen Ausrichtung, in dargestelltem Beispiel also senkrecht, zueinander ausgerichtet sind. Dies wird auch als Paternoster-Prinzip bezeichnet.

Dazu ist in Fig. 11 ein Drehantrieb 172 dargestellt, der über einen Zahnkranz 173 und ein Zahnrad 174 die Achse 169 der Aufnahmen 156 gegenläufig zur Taktung des Taktrads 154 bei einer Drehung um die Achse 155 des Taktrades 154 dreht. Der Zahnkranz 173 greift dabei gleichzeitig an allen Zahnrädern 174 der Achsen 169 an (vgl. Fig. 10), so dass durch den einen Drehantrieb 172 sämtliche Aufnahmen 156 bei einer Drehung des Taktrades 154 gleichzeitig ausgerichtet werden können.

### Bezugszeichenliste:

- 1: Druckmaschine
- 2: dreidimensionales Objekt
- 3: Transportsystem
- 4: Taktrad
- 5: Achse des Taktrads
- 6: Aufnahme zum Halten des dreidimensionalen Objekts
- 7: als Teller ausgebildete Halterung
- 8: Rotationsachse
- 9: Zentrierelement
- 10: Druckkopf
- 11: Druckstation
- 12: gestrichelter Kreis
- 13: Störkontur von Aufnahme und Objekt

- 51: Druckmaschine
- 52: dreidimensionales Objekt
- 53: Transportsystem
- 54: Taktrad
- 55: Achse des Taktrads
- 56: Aufnahme zum Halten des dreidimensionalen Objekts
- 57: als Teller ausgebildete Halterung
- 58: Rotationsachse
- 59: Zentrierelement
- 60: Druckkopf
- 61: Druckstation
- 62: Gestänge
- 64: Druckkopfhalter
- 71: Druckmaschine
- 73: Transportsystem
- 74: Taktrad
- 75: Achse des Taktrads
- 76: Aufnahme zum Halten des dreidimensionalen Objekts
- 77: als Teller ausgebildete Halterung
- 78: Rotationsachse
- 81: Druckstation

- 91: Druckmaschine
- 92: dreidimensionales Objekt
- 93: Transportsystem
- 94: Taktrad
- 95: Achse des Taktrads
- 96: Aufnahme zum Halten des dreidimensionalen Objekts
- 97: als Teller ausgebildete Halterung
- 98: Rotationsachse
- 99: Zentrierelement
- 100: Druckkopf
- 101: Druckstation
- 102: Gestänge
- 104: Druckkopfhalter
- 105: Ausnehmung
- 106: Eingabe des dreidimensionalen Objekts
- 107: Ausgabe des dreidimensionalen Objekts
- 108: als rotierendes Rad ausgebildeter Eingabestern
- 109: Sternachse
- 110: Objektlagerung
- 111: Lineartransporteur
- 112: Aufgabeeinrichtung
- 151: Druckmaschine
- 152: dreidimensionales Objekt
- 153: Transportsystem
- 154: Taktrad
- 155: Achse des Taktrads
- 156: Aufnahme zum Halten des dreidimensionalen Objekts
- 157: als Bügelaufnahme ausgebildete Halterung
- 158: Rotationsachse
- 160: Druckkopf
- 161: Druckstation
- 164: Druckkopfhalter
- 165: Halter der Achse des Taktrads
- 166: Eingabe des dreidimensionalen Objekts
- 167: Ausgabe des dreidimensionalen Objekts
- 168: UV-Lampe
- 169: Achse
- 171: Lineartransporteur
- 172: Drehantrieb
- 173: Zahnkranz
- 174: Zahnrad

- M: Motor

- 201: Druckmaschine
- 202: Taktrad
- 203: dreidimensionales Objekt
- 204: Druckkopf
- 205: Druckstation

## Patentansprüche

1. Taktweise arbeitende Druckmaschine zum Bedrucken dreidimensionaler Objekte (2, 52, 92, 152) mittels Tintenstrahldruck in mindestens einer Druckstation (11, 61, 81, 101, 161) mit einem Transportsystem (3, 53, 73, 93, 153), insbesondere einem Taktrad (4, 54, 74, 94, 154), auf welchem mindestens eine antreibbare Aufnahme (6, 56, 76, 96, 156) zum Halten eines dreidimensionalen Objekts (2, 52, 92, 152) angeordnet ist, mit mindestens einem feststehenden, nicht mitbewegten Druckkopf (10, 60, 100, 160) für den Tintenstrahldruck in der Druckstation (11, 61, 81, 101, 161), und mit einer Steuerung, wobei die Steuerung dazu eingerichtet ist, mittels des Transportsystems (3, 53, 73, 93, 153) die Aufnahme (6, 56, 76, 96, 156) derart in der Druckstation (11, 61, 81, 101, 161) zu positionieren, dass ein in der Aufnahme (6, 56, 76, 96, 156) gehaltenes dreidimensionales Objekt (2, 52, 92, 152) vor dem Druckkopf (10, 60, 100, 160) gehalten ist, und mittels der Aufnahme (6, 56, 76, 96, 156) das vor dem Druckkopf (10, 60, 100, 160) zum Bedrucken gehaltene dreidimensionale Objekt (2, 52, 92, 152) vor dem Druckkopf (10, 60, 100, 160) um eine Rotationsachse (8, 58, 78, 98, 158) zu rotieren, wobei die Druckmaschine (1, 51, 71, 91, 151) in der mindestens einen Druckstation (11, 61, 81, 101, 161) mindestens einen weiteren Druckkopf (10, 60, 100, 160) aufweist, welcher derart an einer anderen Stelle oder Seite bezogen auf die Rotationsachse (8, 58, 78, 98, 158) des dreidimensionalen Objekts (2, 52, 92, 152) angeordnet ist, dass kein von diesem Druckkopf (10, 60, 100, 160) ausgehender Schmutz durch Gravitation auf irgendeinen anderen Druckkopf (10, 60, 100, 160) der Druckstation (11, 61, 81, 101, 161) fallen kann, dass der mindestens eine weitere Druckkopf (10, 60, 100, 160) das dreidimensionale Objekt (2, 52, 92, 152) gleichzeitig zusammen mit dem anderen Druckkopf (10, 60, 100, 160) der Druckstation (11, 61, 81, 101, 161) bedrucken kann und dass keiner der Druckköpfe (10, 60, 100, 160) in der durch Bewegung der Aufnahme (6, 56, 76, 96, 156) mit einem in der Aufnahme (6, 56, 76, 96, 156) gehaltenen dreidimensionalen Objekt (2, 52, 92, 152) mittels des Transportsystems (3, 53, 73, 93, 153) gebildeten Störkontur (13) angeordnet ist, **dadurch gekennzeichnet, dass** das Transportsystem (3, 53, 73, 93, 153) ein als Taktrad (4, 54, 74, 94, 154) bezeichnetes Rad ist, welches taktweise gedreht wird und an welchem die mindestens eine Aufnahme (6, 56, 76, 96, 156) für das dreidimensionale Objekt (2, 52, 92, 152) festgelegt ist, wobei die Achse (55, 75, 95, 155) des Taktrads (4, 54, 74, 94, 154) im Wesentlichen horizontal ausgeführt ist und wobei die Aufnahmen (6, 56, 76, 96, 156) der dreidimensionalen Objekte (2, 52, 92, 152) an allen Druckstationen (11, 61, 71, 81, 101, 161) in ihrer Achsausrichtung immer gleich und mit ihrer Rotationsachse (8, 58, 78, 98, 158) jeweils in Gravitationsrichtung ausgerichtet sind, so dass die Druckköpfe (10, 60, 100, 160) das dreidimensionale Objekt (2, 52, 92, 152) von der Seite her bedrucken.

2. Taktweise arbeitende Druckmaschine zum Bedrucken dreidimensionaler Objekte (2, 52, 92, 152) mittels Tintenstrahldruck nach Anspruche 1, **dadurch gekennzeichnet, dass** die Druckköpfe (10, 60, 100, 160) entlang der Transportstrecke gegenüberliegend angeordnet sind.

3. Taktweise arbeitende Druckmaschine zum Bedrucken dreidimensionaler Objekte mittels Tintenstrahldruck nach Anspruch 1 oder 2, **dadurch gekennzeichnet, dass** die Druckköpfe (10, 60, 100, 160) links und rechts bezogen auf die Transportrichtung der dreidimensionalen Objekte (2, 52, 92, 152) ortsfest neben dem Transportsystem (3, 53, 73, 93, 153) angeordnet sind.

4. Taktweise arbeitende Druckmaschine zum Bedrucken dreidimensionaler Objekte (2, 52, 92, 152) mittels Tintenstrahldruck nach einem der vorhergehenden Ansprüche, **dadurch gekennzeichnet, dass** die Druckköpfe (10, 60, 100, 160) einer Druckstation (11, 61, 81, 101, 161) so angeordnet sind, dass in der einen Druckstation (11, 61, 81, 101, 161) ein Druckbild auf dem dreidimensionalen Objekt (2, 52, 92, 152) erzeugbar ist, dessen Breite die Breite eines Druckkopfes (10, 60, 100, 160) übersteigt.

5. Taktweise arbeitende Druckmaschine zum Bedrucken dreidimensionaler Objekte (2, 52, 92, 152) mittels Tintenstrahldruck nach einem der vorhergehenden Ansprüche, **dadurch gekennzeichnet, dass** in einer Druckstation (11, 61, 81, 101, 161) mehrere Farben gleichzeitig druckbar sind.

6. Taktweise arbeitende Druckmaschine zum Bedrucken dreidimensionaler Objekte (2, 52, 92, 152) mittels Tintenstrahldruck nach einem der vorhergehenden Ansprüche, **dadurch gekennzeichnet, dass** für jede Druckstation (81) an dem Transportsystem (73), insbesondere dem Taktrad (74), mehr als nur eine Aufnahme (76) für die dreidimensionalen Objekte (2, 52, 92, 152) angeordnet ist und entsprechend der Anzahl der Aufnahmen (76) in der Druckstation (81) mehrfach Druckköpfe angeordnet sind.

7. Taktweise arbeitende Druckmaschine zum Bedrucken dreidimensionaler Objekte (2, 52, 92, 152) mittels Tintenstrahldruck nach einem der vorhergehenden Ansprüche, **dadurch gekennzeichnet, dass** die Aufnahme (6, 56, 76, 96, 156) für die dreidimensionalen Objekte (2, 52, 92, 152) eine Halterung (7, 57, 77, 97, 157) mit einem Motor (M) zur Drehung um die Rotationsachse (8, 58, 78, 98, 158) und gegenüberliegend ein Zentrierelement (9, 59, 99) aufweist, wobei die dreidimensionalen Objekte (2, 52, 92, 152) durch die Halterung (7, 57, 77, 97, 157) und das Zentrierelement (9, 59, 99) beidseitig gelagert und gehalten werden und das Zentrierelement (9, 59, 99) so ausgeführt ist, dass es sich bei einem Bewegen des Transportsystems (3, 53, 73, 93, 153) und des dreidimensionalen Objekts (2, 52, 92, 152) innerhalb der Störkontur befindet.

8. Taktweise arbeitende Druckmaschine zum Bedrucken dreidimensionaler Objekte (2, 52, 92, 152) mittels Tintenstrahldruck nach einem der vorhergehenden Ansprüche, **dadurch gekennzeichnet, dass** jede Aufnahme (156) des dreidimensionalen Objekts (152) an dem Taktrad (154) drehbar um eine Achse (169) gehalten ist, welche parallel zu der Achse (155) des Taktrades (154) verläuft.

9. Taktweise arbeitende Druckmaschine zum Bedrucken dreidimensionaler Objekte (92) mittels Tintenstrahldruck nach einem der vorhergehenden Ansprüche, **dadurch gekennzeichnet, dass** die Eingabe (106) und/oder Ausgabe (107) von zu bedruckenden dreidimensionalen Objekten (92) in das Taktrad (94) oder aus dem Taktrad (94) über einen im Wesentlichen senkrecht zu dem Taktrad (94) stehenden Eingabestern (108) und/oder Ausgabestern erfolgt.

10. Taktweise arbeitende Druckmaschine zum Bedrucken dreidimensionaler Objekte (92) mittels Tintenstrahldruck nach einem der vorhergehenden Ansprüche, **dadurch gekennzeichnet, dass** die Ausgabe (107) von dreidimensionalen Objekten (92) aus dem Taktrad (94) durch Öffnen der Aufnahme (96) und Herabfallen der dreidimensionalen Objekte (92) durch Gravitation erfolgt.

## Claims

1. Intermittently operating printing machine for printing three-dimensional objects (2, 52, 92, 152) by means of ink jet printing in at least one printing station (11, 61, 81, 101, 161), with a transport system (3, 53, 73, 93, 153), particularly a clock wheel (4, 54, 74, 94, 154) on which at least one drivable mounting (6, 56, 76, 96, 156) for holding a three-dimensional object (2, 52, 92, 152) is arranged, with at least one stationary, non-co-moving printing head (10, 60, 100, 160) for ink jet printing in the printing station (11, 61, 81, 101, 161), and with a controller, wherein the controller is set up to position the mounting (6, 56, 76, 96, 156) in the printing station (11, 61, 81, 101, 161) by means of the transport system (3, 53, 73, 93, 153) in such manner that a three-dimensional object (2, 52, 92, 152) retained in the mounting (6, 56, 76, 96, 156) is held in front of the printing head (10, 60, 100, 160), and to rotate the three-dimensional object (2, 52, 92, 152) held in front of the printing head (10, 60, 100, 160) for printing about an axis of rotation (8, 58, 78 , 98, 158) in front of the printing head (10, 60, 100, 160) by means of the mounting (6, 56, 76, 96, 156), wherein the printing machine (1, 51, 71, 91, 151) has at least one further printing head (10, 60, 100, 160) in the at least one printing station (11, 61, 81, 101, 161), which printing head is arranged at another location or side relative to the axis of rotation (8, 58, 78, 98, 158) of the three-dimensional object (2, 52, 92, 152) in such manner that that no dirt originating from this printing head (10, 60, 100, 160) is able to fall on any other printing head (10, 60, 100, 160) of the printing station (11, 61, 81, 101, 161) due to gravity, that the at least one further printing head (10, 60, 100, 160) is able to print the three-dimensional object (2, 52, 92, 152) simultaneously with the other printing head (10, 60, 100, 160) of the printing station (11, 61, 81, 101, 161), and that none of the printing heads (10, 60, 100, 160) is placed by the transport system (3, 53, 73, 93, 153) in the interference contour (13) created by a movement of the mounting (6, 56, 76, 96, 156) with a three-dimensional object (2, 52, 92, 152) held in the mounting (6, 56, 76, 96, 156), **characterized in that** the transport system (3, 53, 73, 93, 153) is a wheel designated as a clock wheel (4, 54, 74, 94, 154) which is rotated intermittently and on which the at least one mounting (6, 56, 76, 96, 156) for the three-dimensional object (2, 52, 92, 152) is fixed, wherein the axis of (55, 75, 95, 155) of the clock wheel (4, 54, 74, 94, 154) is disposed essentially horizontally, and wherein the alignment of the mountings (6, 56, 76, 96, 156) of the three-dimensional objects (2, 52, 92, 152) is identical at all printing stations (11, 61, 71, 81, 101, 161) and the axes of rotation (8, 58, 78, 98, 158) thereof are always aligned with the their respective direction of gravity, so that the printing heads (10, 60, 100, 160) print the three-dimensional object (2, 52, 92, 152) from the side.

2. Intermittently operating printing machine for printing three-dimensional objects (2, 52, 92, 152) by means of inkjet printing according to claim 1, **characterized in that** the printing heads (10, 60, 100, 160) are arranged opposite each other along the transport path.

3. Intermittently operating printing machine for printing three-dimensional objects by means of inkjet printing according to claim 1 or 2, **characterized in that** the printing heads (10, 60, 100, 160) are arranged immovably beside the transport system (3, 53, 73, 93, 153) to the left and right of the direction of transport of the three-dimensional objects (2, 52, 92, 152).

4. Intermittently operating printing machine for printing three-dimensional objects (2, 52, 92, 152) by means of inkjet printing according to any one of the preceding claims, **characterized in that** the printing heads (10, 60, 100, 160) of a printing station (11, 61, 81, 101, 161) are arranged such that a print image whose width exceeds the width of one printing head (10, 60, 100, 160) can be created on the three-dimensional object (2, 52, 92, 152) in the one printing station (11, 61, 81, 101, 161).

5. Intermittently operating printing machine for printing three-dimensional objects (2, 52, 92, 152) by means of inkjet printing according to any one of the preceding claims, **characterized in that** a plurality of colors can be printed simultaneously in one printing station (11, 61, 81, 101, 161).

6. Intermittently operating printing machine for printing three-dimensional objects (2, 52, 92, 152) by means of inkjet printing according to any one of the preceding claims, **characterized in that** more than just one mounting (76) for the three-dimensional objects (2, 52, 92, 152) is arranged on the transport system (73), particularly on the clock wheel (74) for each printing station (81), and multiple printing heads are disposed in the printing station (81) corresponding to the number of mountings (76).

7. Intermittently operating printing machine for printing three-dimensional objects (2, 52, 92, 152) by means of inkjet printing according to any one of the preceding claims, **characterized in that** the mounting (6, 56, 76, 96, 156) has a holder (7, 57, 77, 97, 157) for the three-dimensional objects (2, 52, 92, 152), which holder has a motor (M) for rotating about the axis of rotation (8, 58, 78, 98, 158) and a centring element (9, 59, 99) opposite thereto, wherein the three-dimensional objects (2, 52, 92, 152) are supported and held in place on both sides by the holder (7, 57, 77, 97, 157) and the centring element (9, 59, 99), and the centring element (9, 59, 99) is designed such that it is located in the interference contour during movement of the transport system (3, 53, 73, 93, 153) and the three-dimensional object (2, 52, 92, 152).

8. Intermittently operating printing machine for printing three-dimensional objects (2, 52, 92, 152) by means of inkjet printing according to any one of the preceding claims, **characterized in that** each mounting (156) of the three-dimensional object (152) is retained on the clock wheel (154) so as to be rotatable about an axis (169) that is parallel to the axis (155) of the clock wheel (154) .

9. Intermittently operating printing machine for printing three-dimensional objects (92) by means of inkjet printing according to any one of the preceding claims, **characterized in that** the input (106) of three-dimensional objects (92) for printing into the clock wheel (94) and/or the output (107) of said objects for printing from the clock wheel (94) is carried out via an input star (108) and/or output star aligned substantially perpendicularly to the clock wheel (94).

10. Intermittently operating printing machine for printing three-dimensional objects (92) by means of inkjet printing according to any one of the preceding claims, **characterized in that** the output (107) of three-dimensional objects (92) from the clock wheel (94) is carried out by opening the mounting (96) and allowing the three-dimensional objects (92) to fall under the effect of gravity.

## Revendications

1. Machine à imprimer à fonctionnement cadencé, pour l'impression d'objets tridimensionnels (2, 52, 92, 152) au moyen d'une impression à jet d'encre dans au moins une station d'impression (11, 61, 81, 101, 161) avec un système de transport (3, 53, 73, 93, 153), en particulier une roue de cadencement (4, 54, 74, 94, 154) que laquelle est disposé au moins un logement (6, 56, 76, 96, 156) actionnable pour le maintien d'un objet tridimensionnel (2, 52, 92, 152), avec au moins une tête d'impression (10, 60, 100, 160) fixe non entraînée conjointement, pour l'impression à jet d'encre dans la station d'impression (11, 61, 81, 101, 161), et avec une commande, la commande étant conçue pour positionner le logement (6, 56, 76, 96, 156) de telle façon dans la station d'impression (11, 61, 81, 101, 161) au moyen du système de transport (3, 53, 73, 93, 153), qu'un objet tridimensionnel (2, 52, 92, 152) maintenu dans le logement (6, 56, 76, 96, 156) est maintenu devant la tête d'impression (10, 60, 100, 160), et pour faire tourner l'objet tridimensionnel (2, 52, 92, 152) maintenu devant la tête d'impression (10, 60, 100, 160) au moyen du logement (6, 56, 76, 96, 156) pour l'impression autour d'un axe de rotation (8, 58, 78, 98, 158) devant la tête d'impression (10, 60, 100, 160), la machine à imprimer (1, 51, 71, 91, 151) présentant au moins une autre tête d'impression (10, 60, 100, 160) dans l'au moins une station d'impression (11, 61, 81, 101, 161), laquelle est disposée de telle façon à un autre endroit ou sur un autre côté par rapport à l'axe de rotation (8, 58, 78, 98, 158) de l'objet tridimensionnel (2, 52, 92, 152), qu'aucune saleté provenant de cette tête d'impression (10, 60, 100, 160) ne peut tomber sur une autre tête d'impression (10, 60, 100, 160) quelle qu'elle soit de la station d'impression (11, 61, 81, 101, 161) en raison de la gravité, que l'au moins une autre tête d'impression (10, 60, 100, 160) peut imprimer l'objet tridimensionnel (2, 52, 92, 152) simultanément avec l'autre tête d'impression (10, 60, 100, 160) de la station d'impression (11, 61, 81, 101, 161) et qu'aucune des têtes d'impression (10, 60, 100, 160) n'est disposée dans le contour gênant (13) formé par le déplacement du logement (6, 56, 76, 96, 156) avec un objet tridimensionnel (2, 52, 92, 152) maintenu dans le logement (6, 56, 76, 96, 156) au moyen du système de transport (3, 53, 73, 93, 153), **caractérisée en ce que** le système de transport (3, 53, 73, 93, 153) est une roue considérée comme roue de cadencement (4, 54, 74, 94, 154), laquelle tourne de façon cadencée et que laquelle est fixé l'au moins un logement (6, 56, 76, 96, 156) pour l'objet tridimensionnel (2, 52, 92, 152), l'axe (55, 75, 95, 155) de la roue de cadencement (4, 54, 74, 94, 154) étant conçu essentiellement horizontalement, et les logements (6, 56, 76, 96, 156) des objets tridimensionnels (2, 52, 92, 152) étant toujours orientées de la même manière quant à leur orientation axiale sur toutes les stations d'impression (11, 61, 81, 101, 161) et respectivement dans la direction de la gravité avec leur axe de rotation (8, 58, 78, 98, 158), de telle façon que les têtes d'impression (10, 60, 100, 160) impriment l'objet tridimensionnel (2, 52, 92, 152) par le côté.

2. Machine à imprimer à fonctionnement cadencé pour l'impression d'objets tridimensionnels (2, 52, 92, 152) au moyen d'une impression à jet d'encre selon la revendication 1, **caractérisée en ce que** les têtes d'impression (10, 60, 100, 160) sont disposées les unes en face des autres le long du trajet de transport.

3. Machine à imprimer à fonctionnement cadencé pour l'impression d'objets tridimensionnels selon la revendication 1 ou 2, **caractérisée en ce que** les têtes d'impression (10, 60, 100, 160) sont disposées à gauche et à droite par rapport à la direction de transport des objets tridimensionnels (2, 52, 92, 152), fixement à côté du système de transport (3, 53, 73, 93, 153).

4. Machine à imprimer à fonctionnement cadencé pour l'impression d'objets tridimensionnels (2, 52, 92, 152) au moyen d'une impression à jet d'encre selon l'une des revendications précédentes, **caractérisée en ce que** les têtes d'impression (10, 60, 100, 160) d'une station d'impression (11, 61, 81, 101, 161) sont disposées de manière à pouvoir générer une image d'impression sur l'objet tridimensionnel (2, 52, 92, 152) dans une station d'impression (11, 61, 81, 101, 161), dont la largeur dépasse la largeur d'une tête d'impression (10, 60, 100, 160).

5. Machine à imprimer à fonctionnement cadencé pour l'impression d'objet tridimensionnel (2, 52, 92, 152) au moyen d'une impression à jet d'encre selon l'une des revendications précédentes, **caractérisée en ce que** plusieurs couleurs peuvent être imprimées simultanément dans une station d'impression (11, 61, 81, 101, 161).

6. Machine à imprimer à fonctionnement cadencé pour l'impression d'objets tridimensionnels (2, 52, 92, 152) au moyen d'une impression à jet d'encre selon l'une des revendications précédentes, **caractérisée en ce que** pour chaque station d'impression (81) sur le système de transport (73), en particulier la roue de cadencement (74), il est prévu plus d'un seul logement (76) pour les objets tridimensionnels (2, 52, 92, 152) et plusieurs têtes d'impression en fonction du nombre des logements (76) dans la station d'impression (81).

7. Machine à imprimer à fonctionnement cadencé pour l'impression d'objets tridimensionnels (2, 52, 92, 152) au moyen d'une impression à jet d'encre selon l'une des revendications précédentes, **caractérisée en ce que** le logement (6, 56, 76, 96, 156) pour les objets tridimensionnels (2, 52, 92, 152) présente un support (7, 57, 77, 97, 157) avec un moteur (M) pour la rotation autour de l'axe de rotation (8, 58, 78, 98, 158) et un élément de centrage (9, 59, 99) opposé, les objets tridimensionnels (2, 52, 92, 152) étant supportés et maintenus de chaque côté par le support (7, 57, 77, 97, 157) et l'élément de centrage (9, 59, 99), et l'élément de centrage (9, 59, 99) étant conçu de telle façon qu'il se trouve à l'intérieur du contour gênant lors d'un déplacement du système de transport (3, 53, 73, 93, 153) et de l'objet tridimensionnel (2, 52, 92, 152).

8. Machine à imprimer à fonctionnement cadencé pour l'impression d'objets tridimensionnels (2, 52, 92, 152) au moyen d'une impression à jet d'encre selon l'une des revendications précédentes, **caractérisée en ce que** chaque logement (156) de l'objet tridimensionnel (152) est maintenu de manière à tourner autour d'un axe (169) sur la roue de cadencement (154), celui-ci s'étendant parallèlement à l'axe (155) de la roue de cadencement (154).

9. Machine à imprimer à fonctionnement cadencé pour l'impression d'objets tridimensionnels (92) au moyen d'une impression à jet d'encre selon l'une des revendications précédentes, **caractérisée en ce que** l'entrée (106) et/ou la sortie (107) d'objets tridimensionnels (92) à imprimer dans la roue de cadencement (94) ou hors de la roue de cadencement (94) est effectuée à l'aide d'une étoile d'entrée (108) et/ou d'une étoile de sortie montée(s) essentiellement perpendiculairement à la roue de cadencement (94).

10. Machine à imprimer à fonctionnement cadencé pour l'impression d'objets tridimensionnels (92) au moyen d'une impression à jet d'encre selon l'une des revendications précédentes, **caractérisée en ce que** la sortie (107) d'objets tridimensionnels (92) hors de la roue de cadencement (94) est effectuée par l'ouverture du logement (96) et la chute de l'objet tridimensionnel (92) par gravité.
